# EUROPÄISCHE PATENTSCHRIFT

(11) **EP 0 120 309 B1**
(45) Veröffentlichungstag und Bekanntmachung des Hinweises auf die Patenterteilung: **22.01.1992**
(21) Anmeldenummer: 84101932.6
(22) Anmeldetag: 23.02.1984
(51) Int. Cl.: B25B 27/00, B21J 15/06

(54) **Pneumatisch-hydraulisches Setzgerät für Blindnietmuttern**
Pneumatic-hydraulic setting tool for blind rivet nuts
Appareil pneumatique-hydraulique pour la pose de rivets-écrous borgnes

(30) Priorität: 26.02.1983 DE 3306827
(43) Veröffentlichungstag der Anmeldung: 03.10.1984
(73) Patentinhaber: GESIPA Blindniettechnik Gesellschaft mit beschränkter Haftung, D-60528 Frankfurt (DE)
(72) Erfinder: Klein, Günter, D-6082 Mörfelden-Walldorf (DE)
(74) Vertreter: Beckensträter, Friedrich Wilhelm, Dr.

(56) Entgegenhaltungen:
- EP-A- 0 062 206
- FR-A- 2 275 282
- GB-A- 612 368
- GB-A- 655 512
- US-A- 2 283 708
- US-A- 3 555 649

## Beschreibung

Die Erfindung betrifft ein pneumatisch-hydraulisches Setzgerät für Blindnietmuttern bestehend aus einem pneumatisch-hydraulischen Übersetzungssystem und einem mit diesem pneumatisch und hydraulich verbundenen Gerätekopf, in welchem eine Zugvorrichtung, die einen aus dem Mundstück des Gerätekopfs herausragenden Gewindedorn trägt zur Verarbeitung einer auf den Gewindedorn aufgeschraubten Blindnietmutter infolge einer einzigen Hubbewegung des Pneumatik-Druckkolbens des pneumatisch-hydraulischen Übersetzungssystems gegen eine Rückstellkraft axial in den Gerätekopf um das für den Setzvorgang nötige Maß hinein bewegbar ist, wobei das den Gewindedorn tragende Teil der Zugvorrichtung für das Auf- und Abdrillen der Blindnietmutter durch einen im Gerätekopf untergebrachten Druckluftmotor über ein Untersetzungsgetriebe antreibbar ist, die sich drehenden Teile in Lauflagern gelagert sind und dem Druckluftmotor vor dem eigentlichen Nietvorgang durch ein durch Druck betätigbares Steuerventil Druckluft zum Aufdrillen der Blindnietmutter und nach dem Nietvorgang Druckluft zum Abdrillen der Blindnietmutter zuführbar ist, sowie einer Ventilanordnung zur pneumatischen Steuerung des Antriebs.

Blindnietmuttern sind Befestingungselemente, die eine Schraubverbindung bei nur von einer Seite zugänglichen Teilen, darüber hinaus aber auch eine Nietverbindung ermöglichen. Eine Blindnietmutter besteht im unverarbeiteten Zustand aus einem hohlzylindrischen Nietschaft, an dessen einem Ende ein sich radial erstreckender Setzkopf ausgebildet ist und dessen entgegengesetztes Ende ein Innengewinde aufweist, wie es beispielsweise in der deutschen Gebrauchsmusterschrift 72 08 625 beschrieben ist. Zur Verarbeitung einer solchen Blindnietmutter wird der Rohling mit dem Setzkopf voran auf einen mit der Zugvorrichtung eines Blindnietgerätes fest verbundenen Gewindedorn aufgeschraubt, wobei sich das Innengewinde der Blindnietmutter und das Außengewinde des Gewindedorns selbstverständlich entsprechen müssen. Der Nietschaft wird danach mit dem Gewindeabschnitt voran in das Bohrloch des Fügeguts eingeschoben, bis der Setzkopf auf letzterem aufliegt. Durch Betätigung des Blindnietgeräts wird der Gewindedorn durch die Zugvorrichtung nach rückwärts bewegt, wobei der Nietschaft zwischen seinem Gewindeabschnitt und der Rückseite des Fügeguts unter Bildung eines sich ebenfalls radial erstreckenden, ringförmigen Stauchwulstes (Stauchung, "Schließkopf") gestaucht wird. Danach muß der Gewindedorn der Zugvorrichtung des Blindnietgerätes aus der Blindnietmutter herausgeschraubt werden. Die fertige Nietverbindung bietet dann die Möglichkeit einer Schraubverbindung. Blindnietmuttern eignen sich besonders dazu, an dünnen Materialien, in die wegen ihrer geringen Dicke ein Gewinde nicht eingeschnitten werden kann, die Möglichkeit einer lösbaren Schraubverbindung zu schaffen, im Bedarfsfall auch ohne besondere Nietverbindung, indem dann die Blindnietmutter nur in das eine der lösbar zu verbindenden Teile gesetzt wird.

Zur Verarbeitung, d.h. zum Setzen solcher Blindnietmuttern, sind bereits verschiedene Geräte bekannt. So existieren verschiedene Ausführungen rein mechanischer Geräte für unterschiedliche, durch die Größe der Blindnietmuttern bestimmte Arbeitsbereiche, die nach Art einer Hebelzange zu bedienen sind; diese Geräte enthalten eine ebenfalls von Hand zu betätigende, mit der Zugvorrichtung verbundene Drillvorrichtung zum Einschrauben und Lösen des von der Zugvorrichtung getragenen Gewindedorns in bzw. aus der Blindnietmutter.

Bei dem in der bereits genannten deutschen Gebrauchsmusterschrift 72 08 625 beschriebenen Setzgerät für Blindnietmuttern ist das Gewinde direkt auf dem aus dem Mundstück des Gerätes ragenden Abschnitt eines Zugbolzens aufgeschnitten, der innerhalb einer Bohrung des Mundstücks verdrehbar und axial verschiebbar ist und mittels seines dem Gewindeabschnitt entgegengesetzten, radial erweiterten Kopfendes in Ausgangsstellung auf einer Stufe der Bohrung aufliegen kann. In dem Kopfende ist außerdem eine sechseckige Ausnehmung vorgesehen, in die eine zweckdienliche Antriebsvorrichtung zum Drehen des Zugbolzens eingreifen kann. Nach dem Vorschlag der Gebrauchsmusterschrift kann der Zugbolzen entweder mit Hilfe eines Sechskantschraubenschlüssels von Hand oder mit Hilfe eines Druckluftmotors gedreht werden, der in einem mit dem Mundstück verbindbaren Gehäuse untergebracht ist und eine Sechskantwelle antreibt, die mit dem Zugbolzen in Eingriff steht. Dem Druckluftmotor wird durch Betätigung eines Ein- und Ausschalthebels über eine Druckluftleitung Druckluft zugeführt, die mittels eines Steuerknopfes für Links- und Rechtsdrehung des Motors eingeleitet werden kann, der dann über die Sechskantwelle entsprechend den Zugbolzen antreibt. Auf diese Weise wird zunächst der Gewindeabschnittdes Zugbolzens mit seiner gesamten, aus dem Mundstück herausragenden Länge in die Blindnietmutter eingeschraubt, so daß beim anschließenden Nietvorgang das Mundstück mit einem den Gewinde-Zugbolzen umgebenden kegeligen Vorsprung am Setzkopf der Blindnietmutter anliegt und diesen noch aufweiten kann und durch einen festen Eingriff mit dem Setzkopf eine Drehung der Blindnietmutter verhindert; denn nach dem Vorschlag des Gebrauchsmusters soll auch der anschließende Nietvorgang durch den Antrieb des Druckluftmotors vollzogen werden, wozu die Drehbewegung des Druckluftmotors in eine Zugbewegung des Zugbolzens umgesetzt werden muß, derzufolge die Blindnietmutter auf der Rückseite des Fügeguts unter Bildung eines Niet- oder Schließkopfes gestaucht wird. Nach beendetem Nietvorgang wird durch Umsteuerung der Drehrichtung des Druckluftmotors der Gewinde-Zugbolzen aus der Blindnietmutter gelöst. Während das Auf- und Abdrillen der Blindnietmutter auf und von dem Gewinde-Zugbolzen mit Hilfe eines Druckluftmotors auch geringer Leistung keine Schwierigkeiten macht, muß, um die für den eigentlichen Nietvorgang erforderliche Zugkraft aufbringen zu können, der Druckluftmotor der einströmenden Druckluft bei vorgegebenem Druck eine entsprechend große Angriffsfläche bieten, damit das erforderliche Drehmoment aufgebracht werden kann und der Druckluftmotor beim Nietvorgang nicht stehen bleibt oder abgewürgt wird. Andererseits ist das Gerät von der Motorleistung her nicht sicher für das Verarbeiten von Blindnietmuttern aller Materialien ausgelegt; bei Verwendung von Blindnietmuttern weicherer Materialien als Stahl, wie aus Aluminiumlegierung, besteht die Gefahr, daß beim Nietvorgang das Gewinde der Blindnietmuttern ausreißt. Die im Antriebssystem vorgesehene Kupplung muß entsprechend den zu verarbeitenden Blindnietmuttern justiert werden. Durch Druckluftschwankungen kann die Leistung des Gerätes beeinträchtigt werden. Am Ende der Gebrauchsmusterschrift wird auch die Möglichkeit angedeutet, die Zugbewegung des Gewinde-Zugbolzens nach hinten ohne weitere Drehung desselben etwa unter Verwendung eines mit Nocken versehenen Hebels oder mit Hilfe einer medienbetätigten Kolben-Zylindereinheit zu bewerkstelligen. Genauere Anweisungen dazu werden aber nicht gegeben; insbesondere bleibt offen, wie im Falle einer druckluftbetätigten Kolben-Zylindereinheit die Druckluft nach dem Aufdrillvorgang von dem Druckluftmotor zu der Kolben-Zylindereinheit umgeleitet werden soll. Fest steht jedoch, daß, um die erforderliche Zugkraft aufbringen zu können, in dem einen Fall ein verhältnismäßig langer Hebel und in dem anderen Fall eine Kolben-Zylindereinheit erforderlich ist, die der einströmenden Druckluft die entsprechend große Beaufschlagungsfläche bietet, was große äußere Abmessungen bedingt. Da das Zuggewinde direkt auf den Zugbolzen aufgeschnitten ist, wäre ein Umrüsten des Gerätes auf verschiedene Größen von Blindnietmuttern nur durch den Austausch des gesamten Gewinde-Zugbolzens möglich. Es ist dabei auch zu beachten, daß Blindnietmuttern mit größerem Durchmesser eine größere Zugkraft für den Nietvorgang erfordern.

Durch die DE-PS 23 20 080 ist ein Setzwerkzeug für Blindnietmuttern bekannt, bei dem aus dem Mundstück des pistolenförmigen Gehäuses wiederum der Gewindedorn ragt, der mit der im Gehäuse drehbar und axial verschiebbar gelagerten Zugvorrichtung fest verbunden ist. Für den Nietvorgang wird die Zugvorrichtung durch einen nicht näher beschriebenen Antrieb axial im Gehäuse bewegt. Um die Handhabung des Setzwerkzeuges vor allem beim Aufdrillen der Blindnietmutter auf den Gewindedorn zu erleichtern und die eine Hand der Bedienungsperson nicht durch die Ausübung einer Doppelfunktion, nämlich das Halten des Werkzeugs und Einsetzen des Gewindedorns in die Blindnietmutter und das gleichzeitige Betätigen einer Drillvorrichtung zu überfordern, während die andere Hand die Blindnietmutter hält, ist seitlich am Gehäuse ein Reibrad drehbar angeordnet, das durch eine Ausnehmung im Gehäuse drehwirksam, beispielsweise über einen Keilriemen, mit der Zugvorrichtung verbunden ist. Zum Aufdrillen der Blindnietmutter soll die Bedienungsperson dann in der einen Hand die Blindnietmutter und in der anderen Hand das Werkzeug halten, den Gewindedorn in die Blindnietmutter einführen und dabei das Reibrad an einer Wand oder einer sonstigen Reibfläche abrollen, so daß durch die auf die Zugvorrichtung übertragene Drehbewegung der Gewindedorn in die Nietmutter eingeschraubt wird. Diese Lösung kann nicht befriedigen; denn das seitlich vom Gehäuse abragende Reibrad kann bei Nietarbeiten, insbesondere an schwer zugänglichen Stellen, hinderlich sein. Nach vollzogenem Nietvorgang muß das Reibrad, weil das Werkzeug über den Gewindedorn und die Nietmutter mit dem Fügegut verbunden ist, von Hand in dem Sinne angetrieben werden, daß sich der Gewindedorn wieder aus der Nietmutter herausschraubt. Ein wirklich zügiges sowie kräfte- und zeitsparendes Arbeiten ist auf diese Weise auch wegen der Abhängigkeit von einer geeigneten Reibfläche nicht möglich.

Desweiteren ist aus der GB-A-655 512 ein pneumatisch-hydraulisches Setzgerät für Blindnietmuttern bekannt, bei dem das Auf- und Abdrillen der zu verarbeitenden Blindnietmutter mit Hilfe eines im Gerätekopf untergebrachten Druckluftmotos geschieht. Das Setzen der Blindnietmutter erfolgt nicht durch einen Zug- sondern durch einen Schubvorgang, indem das Mundstück infolge der Beaufschlagung eines Hydraulikkolbens mit Druckmittel gegenüber dem im Gerätekopf zwar drehbar, aber axial unbeweglich gehaltenen Gewindedorn in Richtung auf das Werkstück verschoben wird, wodurch es eigentlich und nachteiligerweise zu einer Anhebung des ganzen Gerätes in Bezug auf das Werkstück kommen muß.

Aufdrill-, Niet- und Abdrillvorgang werden nacheinander durch eine zweistufige Schaltbewegung eingeleitet. Bei der ersten Schaltstufe wird über ein Steuerventil und ein nachgeschaltetes Druckverteilerventil dem Druckluftmotor Druckluft für den Aufdrillvorgang (Rechtsdrehung) zugeführt. Bei der zweiten Schaltstufe wird außerdem Druckluft in einen Pneumatikzylinder eingeleitet, wo sie einen Penumatikkolben in Vorlaufrichtung beaufschlagt. Die Verbindung zwischen Druckluftquelle, Druckluftmotor und Atmosphäre bleibt dabei nachteiligerweise aufrecht erhalten. Ein mit dem Pneumatikkolben verbundener Tauchkolben verdrängt hydrauliches Druckmittel und baut Druck in einer Druckkammer hinter dem den Nietvorgang bewirkenden Hydraulikkolben auf. Für einen Nietvorgang sind jedoch mehrere Hübe des Pneumatikkolbens notwendig, durch welche jedesmal Druck in der Druckkammer des Hydraulikkolbens akkumuliert werden muß. Der Rücklauf des Pneumatikkolbens und der nächste Vorlauf werden über das Druckverteilerventil gesteuert. Der Nietvorgang vollzieht sich also schrittweise mit mehreren Unterbrechungen und damit sehr langsam. Damit der Druck akkumuliert werden kann, sind im hydraulischen Bereich ein Rückschlagventil zur Druckspeicherung während des Rücklaufs des Pneumatikkolbens, ein Niederdruckbehälter zur Aufnahme zurückfließenden Hydraulikmediums, ein weiteres Rückschlagventil zur Rückspeisung des Mediums in die Druckleitung und ein abhängig von der Schubbewebung des Hydraulikkolbens mechanisch betätigbares Ventil zur Beendigung des Niedervorgangs notwendig. Das macht das Gerät kompliziert, störanfällig und steht einer kompakten Bauweise entgegen. Mit Beendigung des Nietvorgangs wird die Durchflußrichtung der Druckluft durch den Druckluftmotor über das Druckverteilerventil umgekehrt und somit durch Linksdrehung die gesetzte Blindnietmutter vom Gewindedorn abgedrillt. Nachteilig bei diesem Gerät sind vor allem der sich sehr langsam, nur schrittweise vollziehende Nitevorgang, der auch nicht durch einen exakt definierten Anschlag, sondern durch eine einstellbare Mechanik beendet wird, der sehr hohe Verbrauch an Druckluft und damit Energie, wobei Druckluft während eines jeden Vorlaufs des Pneumatikkolbens völlig nutzlos durch den Druckluftmotor strömt, obwohl gar kein Drillvorgang stattfindet, und der funktionsbedingte, komplizierte und störanfällig Aufbau vor allem im hydraulischen Teil, der auch einer kompakten, von Gewicht leichten und leicht handhabbaren Bauweise entgegensteht. Auch daß der Nietvorgang mittels Schubes vollzogen wird, ist gegenüber den nachfolgend angeführten Geräten, die mit einer Zugvorrichtung arbeiten, nachteilig.

Bereits bekannt sind ferner zwei verschiedene, von der Anmelderin vertriebene pneumatisch-hydraulische Nietwerkzeuge zum Setzen von Blindnietmuttern (GBM 60 und GBM 70). Bei beiden dieser Geräte steht der das Mundstück umfassende und die Zugvorrichtung beinhaltende Gerätekopf im (rechten) Winkel zu dem pneumatisch-hydraulischen Verstärker. Nach dem Aufdrillen einer unverarbeiteten Blindnietmutter (eines Rohlings) auf den aus dem Mundstück ragenden Gewindedorn der Zugvorrichtung wird der Nietvorgang bewirkt, indem durch Betätigen eines Abzugshebels Druckluft in eine Pneumatikkammer eingelassen wird, wo diese einen Pneumatikkolben gegen eine Rückstellkraft beaufschlagt. Mit dem Pneumatikkolben ist ein bei dieser Bewegung in eine mit hydraulischem Medium gefüllte Kammer eintauchender Tauchkolben verbunden. Das verdrängte Hydraulikmedium beaufschlagt gegen die Kraft einer Rückstellfeder eine Ringkolbenfläche der Zugvorrichtung innerhalb des Gerätekopfs und bewirkt so eine Zugbewegung der Zugvorrichtung samt Gewindedorn um einen einstellbaren Hub. Für das Auf- und Abdrillen des Gewindedorns befindet sich bei dem einen dieser Geräte in dem verlängerten Gerätekopf, auf der Längsachse der Zugvorrichtung verlaufend und mit der in den Gerätekopf ragenden Verlängerung des gegenüber der Zugvorrichtung verdrehbaren Gewindedorns verbunden, ein gewendelter Drillstab, der auf Kugeln läuft und mit Hilfe eines Drehknopfs von Hand in beide Drehrichtungen geschoben bzw. gezogen werden kann, wobei der Gewindedorn entsprechend mitgedreht wird. Bei dem anderen der beiden genannten Geräte wird das Auf- und Abdrillen des Gewindedorns mit Hilfe eines in dem verlängerten Gerätekopf untergebrachten Druckluftmotors bewirkt, der über ein Planetengetriebe und eine Drillkupplung den Gewindedorn im Gerätekopf und gegenüber der Zugvorrichtung, mit der eine nur in axialer Richtung wirkende Verbindung desselben besteht, verdreht. Dem Druckluftmotor wird durch eine besondere Luftleitung über einen durch eine Luftregulierschraube einstellbaren Regulator Druckluft zugeführt, die entsprechend der Betätigung zweier im Gerätekopf zwischen Luftanschluß und Druckluftmotor untergebrachter Steuerventile einmal für Rechts- und einmal für Linksdrehung in den Druckluftmotor für den Auf- bzw. Abdrillvorgang eingeleitet werden kann. Die Betätigung der Steuerventile geschieht mit Hilfe zweier am Gerätekopf nebeneinanderliegend angeordneter Auslöseknöpfe. Das letztgenannte Gerät hat jedoch den Nachteil, daß es an die Geschicklichkeit der Bedienungsperson bei der Handhabung des Gerätes beim Auf- und Abdrillen der Blindnietmutter auf den Gewindedorn besondere Anforderungen stellt und die Bedienungsperson in dieser Hinsicht im Grunde überfordert wird, weil man zum Aufund Abdrillen eigentlich "drei Hände" benötigt. Für das Aufdrillen ist in der linken Hand die noch unverarbeitete Blindnietmutter (der Rohling) zu halten; in der rechten Hand hält man das Blindnietgerät und führt den Gewindedorn in den Nietschaft mit Innengewinde ein, und mit ihr muß man einen der beiden Auslöseknöpfe zur Einleitung der Druckluft in den Druckluftmotor für den richtigen Drehsinn betätigen und muß man für den Nietvorgang den Abzugshebel betätigen, um Druckluft in den pneumatisch-hydraulischen Verstärker einströmen zu lassen. Nach vollzogenem Nietvorgang ist der andere Auslöseknopf zur Umsteuerung der den Druckluftmotor antreibenden Druckluft für den Abdrillvorgang zu betätigen. Dies alles steht einem zügigen, ungestörten Arbeitsablauf entgegen. Die unterschiedlichen Betätigungshandgriffe, die teilweise gleichzeitig auszuführen sind, beanspruchen in hohem Maße die Aufmerksamkeit und Geschicklichkeit der Bedienungsperson und machen es erforderlich, daß das Gerät für den Auf- und Abdrillvorgang auf einer Unterlage abgesetzt wird, um eine Hand zur Betätigung der Auslöseknöpfe frei zu bekommen. Dazu ist das Gerät an seinem Pneumatikzylinder mit einer Abstellfläche ausgestattet.

Die DE-OS 31 12 711 beschreibt ein pneumatisch-hydrauliches Blindnietgerät zum Setzen von aus einer Niethülse und einem abreißbaren Durchzugsdorn bestehenden Blindnieten.

Aufgabe der Erfindung ist es, ausgehend von einem pneumatisch-hydraulischen Setzgerät für Blindnietmuttern nach dem zuvor beschriebenen Stand der Technik, bei dem ein Nietvorgang infolge eines einzigen Hubes des pneumatischen Antriebs und über eine Zugvorrichtung vollzogen wird, ein von Gewicht leichtes und handliches, handhabungsfreundliches, fremdkraftbetriebenes Setzgerät für Blindnietmuttern zu schaffen, bei dem sich das Auf- und Abdrillen beim Verarbeiten der Blindnietmuttern mehr oder weniger von selbst, weitgehend automatisch ablaufen, im Zusammenhang mit dem eigentlichen Nietvorgang vollzieht, wodurch beim Setzvorgang große Zeiteinsparungen erzielt werden können und die Bedienungsperson erheblich entlastet wird. Das Gerät soll also eine Betätigungs- und Antriebseinrichtung aufweisen, welche die Anzahl der notwendigen, durch die Bedienungsperson zu vollziehenden Schaltvorgänge gegenüber bekannten Geräten vermindern und ein zügiges Arbeiten ohne unerwünschte Zeitverzögerungen erlauben. Dabei soll das Gerät energiesparend arbeiten, insbesondere soll kein unnötiger Druckluftverbrauch oder gar Leckageverlust stattfinden. Es sollen mit ihm alle handelsüblichen Gewindegrößen von Blindnietmuttern in allen in Betracht kommenden Werkstoffen wie Aluminiumlegierung, Stahl, Edelstahl, Messing usw. verarbeitbar sein.

Diese Aufgabe wird erfindungsgemäß dadurch gelöst, daß, durch das Steuerventil nur die Druckmittelverbindung zwischen der Eintrittsöffnung für den Aufdrillvorgang des Druckluftmotors und der Druckluftquelle steuerbar ist und nach erfolgtem Nietvorgang bei Entlastung des Betätigungsorgans eine während des Nietvorgangs unterbrochene Verbindung zwischen der Eintrittsöffnung des Druckluftmotors für dessen Rückwärtsdrehung und den Pneumatikkammern des pneumatischen Teils des Übersetzungssystems herstellbar ist, um die für den Nietvorgang selbst in die bzw. den Pneumatikkammern eingeleitete und gespeicherte Druckluft im Druckluftmotor zu führen, und daß in einer pneumatischen Verbindung zwischen der Eintrittsöffnung des Druckluftmotors für dessen Rückwärtsdrehung und der Druckluftquelle ein in Ruhestellung geschlossenes, durch in den Pneumatikkammern gespeicherte Druckluft betätigbares Nachspeiseventil zum Einspeisen zusätzlicher, für den Abdrillvorgang notwendiger Druckluft aus der Druckluftquelle angeordnet ist.

In einer bevorzugten Ausführungsform ragt in Ruhe- oder Absperrstellung der Ventilkörper des Steuerventils um ein gewisses Maß aus dessen Gehäuse heraus.

Vorteilhaft ist seitlich am Gehäuse des Steuerventils ein sich über das Steuerventil erstreckender Betätigungshebel schwenkbar angelenkt, der sich bei leichtem Druck auf sein freies Ende an den aus dem Ventilgehäuse herausragenden Ventilkörper anlegt, wodurch das Steuerventil betätigbar ist.

In weiterer vorteilhafter Ausbildung kann das Steuerventil in einem um das Gehäuse des Druckluftmotors herum drehbaren Ventilgehäuse angeordnet sein.

Durch die Betätigung des in die pneumatische Verbindungsleitung zwischen einer ersten Eintrittsöffnung des Druckluftmotors und der Druckluftquelle eingeschalteten Steuerventils kann dem Druckluftmotor vor dem eigentlichen Nietvorgang Druckluft für die Drehung in der einen Drehrichtung zuführbar sein, und es kann die für den Nietvorgang selbst in das pneumatisch-hydraulische Übersetzungssystem eingeleitete und gespeicherte Druckluft nach vollzogenem Nietvorgang während und/oder nach der Rückstellung der Zugvorrichtung dem Druckluftmotor durch eine zweite Eintrittsöffnung für die Drehung in der anderen Drehrichtung zuführbar sein.

Damit muß nur noch für den Aufdrillvorgang und für den eigentlichen Nietvorgang selbst jeweils ein Betätigungsmittel bedient werden. Der Abdrillvorgang erfolgt automatisch im Anschluß an den Nietvorgang durch eine Umleitung der beim Nietvorgang gespeicherten Druckluft, wobei diese zusätzlich in vorteilhafter Weise zweimal genutzt wird.

Durch Drehen des Ventilgehäuses um das Motorgehäuse kann das Ventil bzw. sein Betätigungshebel in die für die Betätigung günstigste Stellung gebracht werden. Der nur für den Aufdrillvorgang zu betätigende Betätigungshebel muß nicht von Hand bedient werden, sondern er kann, nachdem er durch Drehen des Ventilgehäuses in die richtige Position gebracht worden ist, durch leichten Druck z.B. gegen die Brust, vor der die Bedienungsperson das Gerät beim Aufdrillvorgang ohnedies hält, oder gegen den Unterarm betätigt werden. Damit werden die Hände der Bedienungsperson entlastet, und es ist ein zügiges ungestörtes Arbeiten möglich, ohne daß für den Auf- und Abdrillvorgang das Gerät aus der Hand gestellt werden muß, um Knöpfe für die Umsteuerung der Druckluft zum Druckluftmotor zu betätigen. Die Bedienungsperson kann sich ganz auf den eigentlichen Punkt ihrer Arbeit am Fügegut konzentrieren, und ihre Aufmerksamkeit ist nicht durch das Betätigen mehrerer Betätigungsmittel und durch damit verbundene verschiedene Handgriffe am Gerät in Anspruch genommen.

Das Steuerventil ist vorzugsweise ein 3/2-Wege-Ventil.

In vorteilhafter Ausbildung der Erfindung besteht zwischen der Außenwand des Motorgehäuses und der Innenwand des um dasselbe drehbaren Ventilgehäuses des Steuerventils ein beidseitig abgedichteter Ringraum, der durch eine pneumatische Verbindung ständig mit der Druckluftquelle verbunden ist; in diesen Ringraum mündet eine die Wand des Ventilgehäuses durchstoßende Bohrung, in welcher der Ventilkörper des Steuerventils verschiebbar angeordnet ist, und aus dieser Bohrung führen eine Verbindungsbohrung zu einem weiteren, beidseitig abgedichteten Ringraum zwischen der Außenfläche des Motorgehäuses und der Innenfläche des Ventilgehäuses und von dort Verbindungsbohrungen im Motorgehäuse und in dem einen Lagerflansch des Druckluftmotors zu dessen erster Eintrittsöffnung.

Sowohl die Innenkante als auch die Außenkante der die Wand des Ventilgehäuses durchstoßenden Bohrung können als Ventilsitz für den Ventilkörper des Steuerventils ausgebildet sein; am inneren, im Ringraum gelegenen Ventilsitz unterbricht der Ventilkörper in seiner unbetätigten Stellung die Verbindung zwischen der ersten Eintrittsöffnung des Druckluftmotors und der Druckluftquelle, und in seiner betätigten Stellung stellt er diese her; am äußeren Ventilsitz stellt er in seiner unbetätigten Stellung die Verbindung zwischen der ersten Eintrittsöffnung des Druckluftmotors und der Atmosphäre her und unterbricht diese in seiner betätigten Stellung.

Vorteilhafterweise ist der Ringraum zwischen Motorgehäuse und Ventilgehäuse im Bereich der den Ventilkörper des Steuerventils aufnehmenden Bohrung durch eine Ringnut in der Innenfläche des Ventilgehäuses und/oder in der Außenfläche des Motorgehäuses erweitert.

In einer anderen, gegenüber der vorbeschriebenen abgewandelten bevorzugten Ausführungsform des erfindungsgemäßen Setzgerätes für Blindnietmuttern ist das Steuerventil durch Druckluft betätigbar.

Das Steuerventil kann in den Gerätekopf integriert sein und aus einem Ventilgehäuse mit einem in diesem koaxial bewegbar angeordneten Ventilkörper bestehen.

Der Ventilkörper des Steuerventils kann mittels eines im Bereich des oder nahe dem Betätigungsorgan(s) für die Einleitung des Nietvorgangs des Setzgeräts angeordneten Betätigungsorgans betätigbar sein, das bspw. im Handschutz des Setzgeräts untergebracht ist.

Vorteilhaft ist der Ventilkörper durch Zuschaltung von Druckluft mittels seines Betätigungsorgans betätigbar.

In diesem Fall kann das Betätigungsorgan für das Steuerventil in einer Bohrung im, am oder nahe dem Gerätekopf des Setzgerätes angeordnet sein, und es können Mittel vorgesehen sein, mittels derer ein Druckluftstrom unterbindbar ist.

Das Betätigungsorgan des Steuerventils kann aus wenigstens einer Hülse bestehen, mittels derer durch Fingerdruck eine Druckfeder in Blockstellung bringbar und so der Druckluftstrom unterbindbar ist.

Vorzugsweise besteht bei dieser Ausführungsform eine pneumatische Verbindung von dem Betätigungsorgan zu dem Ventilkörper des Steuerventils und von diesem zur einen Eintrittsöffnung zum Rotor des Druckluftmotors, und die pneumatische Verbindung zwischen dem Betätigungsorgan des Steuerventils und der einen Eintrittsöffnung zum Rotor des Druckluftmotors kann ihrerseits pneumatische Verbindung zur Druckluftquelle haben.

Vorteilhaft ist der Ventilkörper des Steuerventils mittels Druckluft in Ausgangsstellung (Bereitschaftsstellung) haltbar.

Zu diesem Zwecke können zwischen Ventilkörper und Ventilgehäuse ein an seinem hinteren Ende geschlossener Ringraum bestehen, der Ventilkörper in diesem Ringraum etwa in seinem mittleren Bereich gegen das Ventilgehäuse abgedichtet sein und hinter dieser Abdichtung eine äußere Abstufung aufweisen und in den so gebildeten Teilraum des Ringraums Druckluft aus der pneumatischen Verbindung zur Druckluftquelle einleitbar sein.

Bei Zuschaltung von Druckluft mittels des Betätigungsorgans des Steuerventils kann der Ventilkörper infolge des Flächenverhältnisses zwischen der vorderen Fläche und der kleineren Fläche der äußeren Abstufung des Ventilkörpers in seine Schaltstellung zur Einleitung des Aufdrillens der Blindnietmutter bewegbar sein.

Mit der vorbeschriebenen Ausführungsform des erfindungsgemäßen Setzgerätes für Blindnietmuttern muß ebenfalls für den Aufdrillvorgang und für den eigentlichen Nietvorgang selbst jeweils ein Betätigungsmittel bedient werden, und der Abdrillvorgang erfolgt automatisch im Anschluß an den Nietvorgang durch eine Umleitung der beim Nietvorgang gespeicherten Druckluft, wobei diese zusätzlich in vorteilhafter Weise zweimal genutzt wird. Es kommt aber der u.U. sehr willkommene weitere Vorteil hinzu, daß das Betätigungsorgan für das Steuerventil im Bereich des Betätigungsorgans des Setzgeräts für das Einleiten des Nietvorgangs, im Ausführungsbeispiel im Handschutz des Setzgeräts, untergebracht ist, so daß, ohne daß die Bedienungsperson den Griff der Hand am Setzgerät verändern müßte, sie das Betätigungsorgan für das Steuerventil mit demselben Finger derselben Hand betätigen kann, mit dem sie das Betätigungsorgan für das Einleiten des Nietvorgangs betätigt.

Bei beiden vorbeschriebenen Ausführungsformen des erfindungsgemäßen Setzgerätes für Blindnietmuttern besteht vorzugsweise von der zweiten Eintrittsöffnung des Druckluftmotors eine pneumatische Verbindung zu dem einen Anschluß der Ventilanordnung, durch dessen Betätigung für den eigentlichen Nietvorgang Druckluft in die auf der Rückseite des Pneumatik-Druckkolbens des pneumatisch-hydraulischen Übersetzungssystems gelegene Pneumatikkammer einleitbar ist, und in ihrer Ausgangsstellung verbindet die Ventilanordnung die auf der Rückseite des Pneumatik-Druckkolbens gelegene Pneumatikkammer mit der pneumatischen Verbindungsleitung zur zweiten Eintrittsöffnung des Druckluftmotors, während es sie in betätigtem Zustand von ihr trennt. So ist der Abdrillvorgang zwangsläufig mit dem eigentlichen Nietvorgang verbunden und schließt sich automatisch an ihn an, weil beide Vorgänge über die Ventilanordnung in deren beiden Stellungen gesteuert werden, und es wird sogar die Druckluft des Nietvorgangs verwendet.

Die pneumatische Verbindung zwischen der zweiten Eintrittsöffnung des Druckluftmotors zu dem einen Anschluß der Ventilanordnung kann durch eine Längsbohrung im Motorgehäuse, den hinter der Zugvorrichtung für den Gewindedorn liegenden Gehäuseraum, durch die Zugvorrichtung hindurch in einen diese umgebenden, in beide Längsrichtungen abgedichteten Gehäuseringraum des Gerätekopfs und von dort durch eine Bohrung im Gehäuse des pneumatisch-hydraulischen Übersetzungssystems verlaufen. So verläuft die Verbindung vorteilhaft und raumsparend im Gehäuse und zwischen Teilen des Gerätes, und es sind keine störenden Verbindungsleitungen außen am Gerät notwendig.

Dazu kann die Zugvorrichtung vorteilhaft mehrteilig ausgebildet sein und im wesentlichen bestehen aus einem hohlen Zugstück, in dessen eines Ende der aus dem Mundstück des Gerätekopfs herausragende Gewindedorn eingeschraubt ist und in dessen anderes Ende eine von dem Druckluftmotor antreibbare Welle eingreift, und aus einem dieses Zugstück unter Belassung eines Passungsraums ringförmig umgebenden, an der Gehäusewand dicht verschiebbaren Zugkolben, wobei das Zugstück in Zugrichtung vor dem Zugkolben einen Anschlagring trägt und der Zugkolben in entgegengesetzter Richtung auf einem Anschlag (einen im Gehäuse ortsfest und gegen die Gehäusewand abgedichtet angeordneten Mantelring) aufliegen kann und der Passungsraum einen Teil der pneumatischen Verbindung zwischen der zweiten Eintrittsöffnung des Druckluftmotors und der Ventilanordnung darstellt.

Vorzugsweise weist der Zugkolben entgegengesetzt zur Zugrichtung einen zum Zugstück ebenfalls den Passungsraum einhaltenden, rohrförmigen Fortsatz auf, gegen den die die hydraulische Beaufschlagungsfläche des Zugkolbens enthaltende Hydraulikkammer durch eine in dem Anschlag (Mantelring) angeordnete (Stangen-) Dichtung abgedichtet ist, wobei die Verbindungsbohrung vom Hydraulikraum des pneumatisch-hydraulischen Verstärkers die Hydraulikkammer und die zur Ventilanordnung führende Verbindungsbohrung in den auf der anderen Seite des Anschlags (Mantelrings) liegenden Gehäuseringraum mündet.

In Zugrichtung vor dem Zugkolben ist vorteilhaft ein entgegen der Zugrichtung mit Druckluft beaufschlagbarer ringförmiger Rückstellkolben gegen Gehäusewand und Zugstück dicht verschiebbar angeordnet, und ein von diesem umgebener, zum Zugkolben und damit zum Passungsraum offener Ringraum ist durch ein die Pneumatikkammer zwischen Rückstellkolben und Motorgehäuse durchragendes Kanalrohr mit einer zur zweiten Eintrittsöffnung des Druckluftmotors führenden Verbindungsbohrung im Motorgehäuse verbunden.

In weiterer Ausbildung der Erfindung kann zwischen der zweiten Eintrittsöffnung des Druckluftmotors und der Druckluftquelle eine pneumatische Verbindung bestehen, in die ein in Ruhestellung geschlossenes und nach vollzogenem Nietvorgang durch die zuvor für den Nietvorgang in das pneumatisch-hydraulische Übersetzungssystem eingeleitete und gespeicherte Druckluft betätigbares (zu öffnendes) Nachspeiseventil einschaltbar ist. Die im pneumatisch-hydraulischen Übersetzungssystem zuvor gespeicherte Druckluft reicht für das Abdrillen normaler Blindnietmuttern aus. Das erfindungsgemäß vorgesehene Nachspeiseventil stellt jedoch sicher, daß zusätzlich Druckluft für den Abdrillvorgang, und zwar aus der Druckluftquelle, automatisch geliefert wird, so daß auch z.B. Blindnietmuttern größerer Längen in allen gängigen Größen, z.B. M3 bis M12, und in allen üblichen Materialien wie Aluminiumlegierungen, Stahl, Edelstahl, Messing usw. ebenso verarbeitet werden können.

Das Nachspeiseventil weist vorzugsweise einen als Differenzkolben ausgebildeten Ventilkörper auf, dessen kleinere Beaufschlagungsfläche in einem mit der Druckluftquelle ständig verbundenen Ventilraum am Boden des Ventilgehäuses liegt und dessen größere Beaufschlagungsfläche in einem nach vollzogenem Nietvorgang durch die Ventilanordnung mit der auf der Rückseite des Pneumatik-Druckkolbens gelegenen Pneumatikkammer des pneumatisch-hydraulischen Übersetzungssystems verbindbarer Raum liegt. So werden nach vollzogenem Nietvorgang automatisch der Ventilkörper des Nachspeiseventils auf Grund des Flächenverhältnisses seiner Beaufschlagungsflächen von seinem Sitz gehoben und die Nachspeiseverbindung zwischen Druckluftmotor und Druckluftquelle hergestellt.

Die größere Beaufschlagungsfläche des Ventilkörpers kann in der vor dem Pneumatik-Druckkolben liegenden Pneumatikkammer liegen.

Der Betätigungshub und somit die Schließzeit des Ventilkörpers ist vorteilhaft durch eine von außen zugängliche Einstellschraube am Boden des Ventilgehäuses bzw. des Ventilraums einstellbar.

Der Ventilkörper des Nachspeiseventils kann in einem abgestuften Ventilzylinder verschiebbar sein, und ein bei angehobenem Ventilkörper mit dem Ventilraum am Gehäuseboden, d.h. mit Druckluft verbundener Ringraum kann durch Bohrungen im Ventilzylinder verbunden sein mit einem Ringraum in der Mantelfläche des Ventilzylinders, der seinerseits verbunden ist mit einer pneumatischen Verbindungsbohrung.

Vorzugsweise ist das Nachspeiseventil ein 2/2-Wege-Ventil.

Die bereits eingangs erwähnte Ventilanordnung kann ein 4/2-Wege-Ventil sein.

Weitere Vorteile der Erfindung ergeben sich aus der nachfolgenden Beschreibung eines bevorzugten Ausführungsbeispiels der Erfindung anhand der anhängenden Zeichnung.
- Fig. 1: zeigt schematisch die Gesamtansicht des erfindungsgemäßen Setzgeräts.
- Fig. 2a und 2b: zeigen gemeinsam in einem gegenüber Fig. 1 vergrößerten Maßstab einen Längsschnitt durch das erfindungsgemaße Setzgerät, wobei die linke Seite der Fig. 2b unmittelbar rechts an die Fig. 2a anschließend zu denken ist.
- Fig. 3: zeigt in einem gegenüber Fig. 2a und Fig. 2b vergrößerten Maßstab einen Querschnitt durch das erfindungsgemäße Setzgerät entlang der Linie C - D in Fig. 2b, gesehen in Pfeilrichtung, wobei die zum hydraulischen Teil des pneumatisch-hydraulischen Übersetzungssystems gehörenden Teile weggelassen sind.
- Fig. 4: zeigt in einem gegenüber Fig. 2a und Fig. 2b ebenfalls vergrößerten Maßstab einen Schnitt durch das erfindungsgemäße Setzgerät entlang der Schnittlinie A - B in Fig. 3 in der durch die Pfeile angegebenen Blickrichtung, wobei insbesondere ein Längsschnitt durch das in der einen von den mehreren Schnittebenen liegende erfindungsgemäße Nachspeiseventil zu sehen ist.
- Fig. 5: zeigt einen Längsschnitt durch den Gerätekopf und einen Teil des Griffstücks einer anderen Ausführungsform des erfindungsgemäßen Setzgeräts entsprechend Fig. 2a (und in gleichem Maßstab wie diese), bei welcher das Betätigungsorgan für das Steuerventil in einem Bereich nahe dem Betätigungsorgan für das Setzgerät angeordnet ist.
- Fig. 6: zeigt in einem gegenüber Fig. 5 vergrößerten Maßstab einen Querschnitt durch das erfindungsgemäße Setzgerät entlang der Linie E - F in Fig. 5, gesehen in Pfeilrichtung, mit angedeutetem Gehäuse des Gerätekopfes, Adapter und Hülse.

Fig. 1 zeigt schematisch eine Gesamtansicht des erfindungsgemäßen Setzgeräts im Maßstab 1 : 2 eines Geräts natürlicher Baugröße, wie es z.B. auf einer Aufstandsfläche wie einem Tisch abgestellt ist. Das Setzgerät, das über einen pneumatisch-hydraulischen Antrieb verfügt, besteht aus dem Gerätekopf A, aus dem der Gewindedorn 7 herausragt, dem den hydraulischen Teil des Antriebssystems umschließenden Griffstück B und dem pneumatischen Teil C. Ferner sind 96 der Druckluftschlauch, über den das Setzgerät an eine Druckluftquelle angeschlossen ist, 119' der Bedienungsknopf zur Einleitung des Niet- bzw. Setzvorgangs, 62 der Betätigungshebel für das Steuerventil 55 in Fig. 2a und 128 ein Handschutz. D ist ein Aufhängebügel für das Setzgerät.

Die Fig. 2a und Fig. 2b zeigen die Einzelheiten des Setzgeräts im Längsschnitt.

Das im wesentlichen hohlzylindrische Gehäuse 1 des Gerätekopfs A besteht vorzugsweise aus hartcoatiertem Aluminium. An seinem vorderen Ende ist mit Hilfe eines Adapters 5 und gesichert durch einen Sicherungsring und einen Zylinderstift eine Hülse 3 mit einem gegenüber dem Gehäuse 1 um ein gewisses Maß reduzierten Innendurchmesser befestigt, die vorzugsweise aus Stahl besteht. Der Innendurchmesser der Hülse 3 ist an ihrem vorderen Ende durch eine Abstufung nochmals reduziert, und in diesem Bereich ist mit Hilfe einer Kontermutter 6 das für verschiedene Gewindegrößen (metrisch, in Zoll oder in einem anderen Gewindemaß) von Blindnietmuttern - z.B. von M3 bis M12 (Gewindedurchmesser von 3mm bis 12mm) - auswechselbare Mundstück 2 eingeschraubt. Ein hohlzylindrisches Zugstück 4, dessen Außendurchmesser deutlich kleiner ist als der Innendurchmesser des Mundstücks 2, erstreckt sich von unmittelbar hinter der verengten Öffnung des Mundstücks 2 koaxial bis weit in das Gehäuse 1. Aus der verengten Öffnung des Mundstücks 2 ragt der Gewindedorn 7. Es handelt sich bei dem Gewindedorn 7 im Ausführungsbeispiel um eine entsprechend den verschiedenen Größen von Blindnietmuttern - z.B. von M3 bis M12 - ebenfalls auswechselbare DIN-Schraube mit Innensechskant, die in das vordere Ende des Zugstücks 4, das in diesem Bereich ein Innengewinde aufweist, eingeschraubt ist. In den Innensechskant ist als Keilwelle im Ausführungsbeispiel ein innerhalb des hohlen Zugstücks 4 sich koaxial erstreckender Sechskantstab 8 eingerastet, der, wie weiter unten noch erläutert wird, durch einen Druckluftmotor angetrieben und in beiden Drehrichtungen gedreht werden kann, wobei sich der Gewindedorn 7 mitdreht. Der Sechskantstab 8 ist innerhalb des Zugstücks 4 mittels einer Führung 8' verdrehsicher geführt. Die Führung 8' ist im Ausführungsbeispiel eine Schraube mit Innensechskant und Außengewinde, das in ein dort im Zugstück 4 vorhandenes Innengewinde eingreift, wobei Führung 8' und Zugstück 4 im Bereich dieser Gewinde zwecks sicherer Haftung miteinander verklebt werden können. Auf der Führung 8' liegt die Druckfeder 50 auf. Der Sechskantstab 8 ist innerhalb des Zugstücks 4 zu diesem ferner mit Hilfe eines dicht anliegenden Verriegelungskolbens 48 fixiert. Zwischen dem Verriegelungskolben 48 und, wie schon erwähnt, der Führung 8' ist die den Sechskantstab 8 umgebende Druckfeder 50 angeordnet. Der Sechskantstab 8 und der Verriegelungskolben 48 sind im Ausführungsbeispiel fest miteinander verbunden. Im Abstand zu dem Verriegelungskolben 48 befindet sich innerhalb des hohlen Zugstücks 4 ein Stopfen 49 mit einer mittigen Bohrung, durch die, wenn das Gerät an Druckluft angeschlossen ist, Druckluft eindringen kann, die den Verriegelungskolben 48 beaufschlagt und damit die Druckfeder 50 wie in Fig. 1 dargestellt gespannt hält. Wird das Gerät ganz von der Druckluftquelle getrennt, entspannt sich die Druckfeder 50, und der Verriegelungskolben 48 fährt hinauf bis zum Stopfen 49. An der Verbindungsstelle des Mundstücks 2 mit der Hülse 3 bildet das Ende des Mundstücks 2 zusammen mit einer Abstufung in der Innenwand der Hülse 3 eine Ringfläche, hinter der ein Drucklager für das Zugstück 4 angeordnet ist. Die Lagerkugeln 9 befinden sich zwischen einer das Zugstück 4 umschließenden und auf der genannten Ringfläche aufliegenden Druckscheibe 10 und einem durch einen Sprengring an der Mantelfläche des Zugstücks 4 gesicherten Druckring 11. Im Abstand zu dem Kugellager und im Bereich der Verbindung zwischen der Hülse 3 und dem Gehäuse 1 befindet sich ein das Zugstück 4 mit geringem Abstand umgebendes hohlzylindrisches Teil 12, dessen Außenfläche abgestuft ist und das an dieser Abstufung an einer Hinterschneidung 13 der Gehäuseinnenwand gehalten ist. In seinem radial größeren Bereich ist dieses hohlzylindrische Teil 12 an seiner Außenwand gegen die Gehäuseinnenwand und an seiner Innenwand gegen das Zugstück 4 jeweils durch einen in einer Ringnut liegenden O-Ring abgedichtet. Unter Einhaltung eines Passungsraums 14 ist das Zugstück 4 von einem als Ringkolben ausgebildeten Zugkolben 15 umgeben, der in Richtung auf das Mundstück 2 einen denselben Passungsraum 14 einhaltenden, rohrförmigen Fortsatz 16 aufweist, welcher in Abstand zu dem hohlzylindrischen Teil 12 endet. An seiner Mantelfläche ist der Zugkolben 15 gegen die Gehäusewand 1 mittels einer Kolbendichtung (Nutring) 17 abgedichtet. An dem rohrförmigen Fortsatz 16 des Zugkolbens 15 ist kurz vor seinem Ende ein Ringkolben 18 mit Hilfe eines Sicherungsrings befestigt. Der Außendurchmesser des Ringkolbens 18 ist deutlich kleiner als der Innendurchmesser des ihn umgebenden Gehäuses 1. In einer Nut der Mantelfläche des Ringkolbens 18 befindet sich ein O-Ring 22. In Ausgangsstellung des Gerätes liegt der Zugkolben 15 mit seiner einen Ringfläche auf einem fest im Gehäuse 1 angeordneten Mantelring 19 auf, der gegen die Gehäusewand mit einem O-Ring 21 und gegen den rohrförmigen Fortsatz 16 des Zugkolbens mit einer Stangendichtung 23 abgedichtet ist. Unterhalb des Mantelrings 19 befindet sich eine dünnwandige, mit ihrer Mantelfläche an der Gehäusewand anliegende Zylinderhülse 24, deren Innendurchmesser an ihrem dem Mantelring 19 zugewandten und an diesem anliegenden Ende durch einen Absatz 25 bis auf den Außendurchmesser des rohrförmigen Fortsatzes 16 des Zugkolbens 15 vermindert ist. In einer Ringnut dieses Absatzes 25 befindet sich ein an dem rohrförmigen Fortsatz 16 dichtend anliegender O-Ring 26. Die Zylinderhülse 24 reicht bis kurz vor den Ringkolben 18. Wie weiter unten noch genauer beschrieben wird, bewegt sich bei einem Betätigungshub des Zugkolbens 15 der Ringkolben 18 in die Zylinderhülse 24 hinein, wobei sich dann der O-Ring 22 dichtend an die Innenwand der Zylinderhülse 24 anlegt und die innerhalb der Zylinderhülse 24 vor und hinter dem Ringkolben 18 liegenden Ringräume dicht voneinander trennt.

In Betätigungsrichtung vor dem Zugkolben 15 ist an dem diesen durchragenden Zugstück 4 mit Hilfe eines Sprengrings ein Anschlagring 27 befestigt, an den der Zugkolben 15 bei einem Betätigungshub anschlagen und auf diese Weise das Zugstück 4 bei seiner Bewegung mitnehmen kann. Außerdem ist vor dem Zugkolben 15, auf dessen Ringfläche aufliegend, der ringförmige Rückstellkolben 28 angeordnet, der an seiner Mantelfläche durch einen O-Ring 29 gegen die Gehäusewand abgedichtet ist und dessen Innendurchmesser größer als der Außendurchmesser des Anschlagrings 27 ist. Im Abstand zum Anschlagring 27 ist der Innendurchmesser des Rückstellkolbens 28 bis auf den Außendurchmesser des Zugstücks 4 durch einen radialen Ansatz verringert und hier gegen die Mantelfläche des Zugstücks 4 mit einem O-Ring 30 abgedichtet, so daß ein vor dem Zugkolben 15 liegender, im wesentlichen von dem Rückstellkolben 28 begrenzter Ringraum 31 entsteht, der mit dem Passungsraum 14 zwischen Zugkolben 15 und Zugstück 4 Verbindung hat. Das Zugstück 4 endet wenig hinter dem Rückstellkolben 28. Im Abstand zum Rückstellkolben 28 ist in das Ende des Gehäuses 1 das Motorgehäuse 32 eingesetzt, vorzugsweise eingeschraubt, in dem sich der Drillantrieb für das Auf- und Abdrillen der Blindnietmutter auf den und von dem Gewindedorn 7 befindet. Um das Motorgehäuse 32 frei drehbar ist ein Ventilgehäuse 33 angeordnet, wobei zwischen der Außenwand des Motorgehäuses 32 und der Innenwand des Ventilgehäuses 33 ein durch O-Ringe 34, 35 nach außen abgedichteter kleiner Ringraum 52 verbleibt. Am Ende des Motorgehäuses 32 ist gegen dessen Innenwand abgedichtet der eine Lagerflansch 36 für den Druckluftmotor 37, 38 angeordnet. Der zweite Lagerflansch 39 befindet sich im zylindrischen Endabschnitt 43 des Motorgehäuses 32. Der zylindrische Endabschnitt 43 des Motorgehäuses 32 weist ein Außengewinde auf und ist durch eine Schraubkappe 41 verschlossen. Zwischen Schraubkappe 41 und Ventilgehäuse 33 befindet sich der Schalldämpfer 40, der hier im Bereich des Druckluftmotors 37, 38 ein weiteres Teil des Gehäuses des Gerätekopfs A bildet. Im Innenraum des Motorgehäuses 32 zwischen den beiden Lagerflanschen 36 und 39 befindet sich der aus dem Rotor 37 mit den Rotorlamellen 42 und dem Stator 38 bestehende Druckluftmotor. Die beiden Enden des Stators 38 sind in das Motorgehäuse 32 eingepaßt. Die Rotorwelle ist in den in den Lagerflanschen 36 und 39 untergebrachten Kugellagern drehbar gelagert. Von der Rotorwelle ab ragt in das Motorgehäuse 32 ein Ritzel 44, das mit einem dort untergebrachten Planetengetriebe 45 in Eingriff steht. Der Planetenträger 46 ist im Motorgehäuse 32 drehbar gelagert und setzt sich als Welle fort, die sich durch die zentrische Gehäusebohrung des Motorgehäuses 32 erstreckt. An einer verengten Stelle der Gehäusebohrung ist die Welle gegen die Wand der Bohrung abgedichtet. Die Welle geht im Ausführungsbeispiel in eine Sechskantwelle 47 über, die auch eine Keilwelle sein kann. Sie ragt durch das Motorgehäuse 32 bis in das Gehäuse 1 des Gerätekopfs A durch und steht dort mit dem im Ausführungsbeispiel in seinem Endabschnitt als Innensechskant ausgebildeten Zugstück 4 in Eingriff. Auf diese Weise kann durch den Druckluftmotor 37, 38 über das Planetengetriebe 45, die Sechskantwelle 47 und das Zugstück 4 der innerhalb des Zugstücks 4 fixierte Sechskantstab 8 angetrieben werden, der selbst mit dem Innensechskant des Gewindedorns 7 in Eingriff steht und diesen demzufolge für das Auf- und Abdrillen der Blindnietmutter dreht. Damit der Druckluftmotor 37, 38 für das Auf- und Abdrillen einmal zur Rechtsdrehung und einmal zur Linksdrehung angetrieben werden kann, weist er zwei verschiedene Eintrittsöffnungen für die ihn antreibende Druckluft auf.

Der Innenraum des Motorgehäuses 32, der das Planetengetriebe 45 aufnimmt, hat durch eine seitliche Längsbohrung im Motorgehäuse 32, in dem ein Kanalrohr 51 dicht verschieblich ist, das mit seinem anderen Ende in eine Verbindungsbohrung im dem Motorgehäuse 32 gegenüberliegenden Rückstellkolben 28 ragt, Verbindung mit dem vom Rückstellkolben 28 umschlossenen Ringraum 31.

Der kleine Ringraum 52 zwischen dem Motorgehäuse 32 und dem um dasselbe drehbaren Ventilgehäuse 33, der durch Bohrungen 60, 61 im Motorgehäuse 32 Verbindung mit dem zwischen Motorgehäuse 32 und Rückstellkolben 28 liegenden Raum 73 hat, ist etwa auf halber Höhe des Ventilgehäuses 33 durch eine Ringnut in der Innenwand des Ventilgehäuses 33 und eventuell durch eine sich mit dieser Ringnut deckende zweite Ringnut in der Außenwand des Motorgehäues 32 erweitert. Oberhalb dieses erweiterten Ringraums 52' ist das Ventilgehäuse 33 gegen das Motorgehäuse 32 durch den in einer Ringnut liegenden O-Ring 35 abgedichtet. In den erweiterten Ringraum 52' mündet eine die Wand des Ventilgehäuses 33 durchstoßende Ventilbohrung 54, in die der Ventilkörper des Steuerventils 55 eingesetzt ist. Sowohl die Kante der Ventilbohrung 54 an der Außenwand des Ventilgehäuses 33 als auch die Kante an dem erweiterten Ringraum 52' sind als Ventilsitze ausgebildet, an denen der Ventilkörper des Steuerventils 55 je nach Betätigungslage dichtend aufsitzen kann. In Ruhestellung des Ventilkörpers des Steuerventils 55 dichtet er an dem innerenVentilsitz des erweiterten Ringraums 52' ab. Wird der Ventilköprer des Steuerventils 55 durch Druck von außen in die Ventilbohrung 54 hineingeschoben, so hebt er von dem inneren Ventilsitz ab und kommt an dem äußeren Ventilsitz an der Außenwand des Ventilgehäuses 33 dichtend zur Anlage. Aus der Ventilbohrung 54 führt eine Längsbohrung 56 in eine weitere, über der Dichtung (O-Ring) 35 liegende Ringnut 57 in der Innenwand des Ventilgehäuses 33. Aus dieser Ringnut 57 führt eine Querbohrung 58 im Motorgehäuse 32 weiter bis in eine Sackbohrung 59 im vorderen Lagerflansch 36 des Druckluftmotors 37, 38, die Verbindung mit der ersten der zwei Eintrittsöffnungen des Druckluftmotors 37, 38 hat.

Zur Betätigung des Steuerventils 55, d. h. dessen Ventilkörpers, ist seitlich am Ventilgehäuse 33 ein Betätätigungshebel 62 schwenkbar angelenkt, der sich, sobald er auf das Ventilgehäuse 33 zu bewegt wird, an den aus der Ventilbohrung 54 um ein gewisses Maß herausragenden Ventilkörper des Steuerventils 55 anlegt und diesen bei weiterer Betätigung in die Ventilbohrung 54 hineinschiebt. Es handelt sich dabei um ein 3/2-Wege-Ventil.

Vom Gerätekopf A ragt seitlich ein im wesentlichen zylindrischer Fortsatz 63 des Gehäuses 1 ab. Dieser Fortsatz 63 ist unter Belassung eines Zwischenraums 64 von dem Griffstück B umgeben, das an seinen beiden Enden flanschartig erweitert ist. Vom freien Ende des Fortsatzes 63 her ist es mit diesem und demzufolge mit dem Gehäuse 1 mit Hilfe einer Dichtringfassung 65 fest verschraubt. Der Zwischenraum 64 ist an der Dichtringfassung 65 durch Dichtringe 66, 67 gegen die Innenwand des Griffstücks B und durch einen Dichtring 68 gegen die Außenwand des Fortsatzes 63 abgedichtet. Der Dichtring 68 verhindert außerdem, daß Hydraulikmedium aus dem Hydraulikraum 69, der von einer zylindrischen Bohrung in dem Fortsatz 63 gebildet wird, in den Zwischenraum 64 eindringen kann. Der Zwischenraum 64 ist an der Stoßstelle zwischen Griffstück B und Gerätekopf A auf der dem Druckluftmotor 37, 38 zugewandten Seite zu einem Hohlraum 70 erweitert und durch eine Flachdichtung 71 nach außen abgedichtet. Durch eine Bohrung 72 in der Wand des Gerätekopfs A besteht eine Verbindung zu dem Ringraum 73 zwischen dem Motorgehäuse 32 und dem Rückstellkolben 28 im Gehäuse 1.

Der bereits genannte, durch eine Sackbohrung im Fortsatz 63 des Gehäuses 1 gebildete Hydraulikraum 69 hat durch eine Bohrung 74 Verbindung mit der im Gehäuse 1 zwischen dem Mantelring 19 und dem Zugkolben 15 liegenden Hydraulikkammer 75. Außerhalb des Fortsatzes 63, in der Zeichnung der Verbindungsbohrung 74 direkt gegenüberliegend, ist in der Gehäusewand 1 eine Nachfüllbohrung zur Hydraulikkammer 75 vorgesehen, die durch eine Nachfüllschraube 76 und mit Hilfe eines Dichtrings 77 dichtend verschlossen ist. Durch diese Nachfüllbohrung kann bei Bedarf nach Entfernen der Nachfüllschraube 76 auf einfache Weise ohne umständliche Montagearbeiten Hydraulikmedium nachgefüllt werden.

Mit dem vom Gerätekopf A abgewandten Flansch des Griffstücks B ist mittels acht langer Schrauben 78 der Zylindertopf 79 des pneumatischen Teils C des Antriebssystems verbunden. Der Zylindertopf ist vorzugsweise mehrstückig ausgeführt. Er besteht gemäß Fig. 2b aus dem eigentlichen Zylindertopf 79a, einem diesen umgebenden Mantel 79b und einer Bodenplatte 79c, in welche die Schraubenköpfe der Schrauben 78 versenkt sind. Ein den Zylindertopfboden umlaufender Standgummi 80 verdeckt außerdem die Schraubenköpfe und umgreift auch zu einem Teil den Mantel 79b. Ist das Gerät außer Betrieb, kann es in vorteilhafter Weise auf dem Zylindertopfboden, d.h. der Bodenplatte 79c bzw. dem Standgummi 80 aufrecht stehend aufgestellt werden. Im Boden des Zylindertopfs 79a und in der von außen an ihm anliegenden Bodenplatte 79c ist jeweils eine mittige Öffnung vorgesehen, und mit dem Zylindertopfboden ist koaxial zum Zylindertopf 79 ein nach beiden Seiten offener Ausgleichskolben 81 fest verbunden, der durch den ganzen Zylindertopf 79 bis in das Flanschteil des Griffstücks B ragt. In der dargestellten Ausführungsform ist die mittige Öffnung im Boden des eigentlichen Zylindertopfs 79a nach innen umgekröpft, und der hohle Ausgleichskolben 81 ist darin gehalten.

Im Zylindertopf 79 ist ein ringscheibenförmiger Pneumatik-Druckkolben 82 gegen die Zylinderwand dicht verschiebbar angeordnet. Sein Innendurchmesser ist größer als der Außendurchmesser des Ausgleichskolbens 81, und koaxial zum Ausgleichskolben 81 und zum Pneumatik-Druckkolben 82 ist mit letzterem ein hohler Tauchkolben 83 fest verbunden, der mit seinem verschlossenen, freien Ende durch die zentrale Öffnung der Dichtringfassung 65 bis in den mit Hydraulikmedium gefüllten Hydraulikraum 69 ragt. Der Hydraulikraum 69 ist durch eine Stangendichtung 84 zwischen der Dichtringfassung 65 und dem Tauchkolben 83 gegen den pneumatischen Zylindertopf 79 und durch den bereits erwähnten Dichtring 68 zwischen der Außenwand des Gehäusefortsatzes 63 und der auf diesen aufgeschraubten Dichtringfassung 65 gegen den Zwischenraum 64 zwischen Gehäusefortsatz 63 und Griffstück B abgedichtet. Zwischen der Stangendichtung 84 und einem radial nach innen gerichteten Fortsatz 86 der Dichtringfassung 65 ist ein Führungsring 85 für den Tauchkolben 83 angeordnet. Auf der dem Pneumatikzylinder 79 zugewandten Seite des Fortsatzes 86 befindet sich in der Dichtringfassung 65 ein den Tauchkolben 83 dicht umschließender Nutring 87, der die in Betätigungsrichtung vor dem Pneumatik-Druckkolben 82 liegende Pneumatikkammer 88 abdichtet. Der unter Einhaltung eines radialen Zwischenraums konzentrisch in den hohlen Tauchkolben 83 ragende Ausgleichskolben 81 ist an seinem freien Ende gegen die Innenwand des Tauchkolbens 83 abgedichtet. In der in der Zeichnung dargestellten Ausführungsform besteht der Ausgleichskolben 81 dazu aus zwei Teilen, nämlich einem verhältnismäßig dünnwandigen Rohr 81a, das mit dem Zylindertopfboden fest verbunden ist, und einer auf das freie Ende des Rohres 81a aufgeschobenen Hülse 81b, in deren Außenwand sich die Ringnut für den gegen die Innenwand des Tauchkolbens 83 abdichtenden Dichtring 89 befindet.

Das mit dem ringförmigen Pneumatik-Druckkolben 82 verbundene, offene Ende des Tauchkolbens 83 ist in die zentrale Öffnung des Druckkolbens 82 eingesetzt. Auf der in Betätigungsrichtung des Druckkolbens 82 liegenden Seite befindet sich an diesem aufliegend und den Tauchkolben 83 umschließend ein Anschlagring 90, der durch einen Sprengring 91 an seinem Platz gehalten und gesichert ist.

In dem vom Gerätekopf A abgewandten Teil des Griffstücks B und dessen mit dem Zylindertopf 79 verbundenen Flansches ist die pneumatische Steuerung für den Antrieb des Gerätes untergebracht. In dem verstärkt ausgebildeten Flanschteil befindet sich querliegend, in Fig. 2b nicht sichtbar, ein 4/2-Wege-Pneumatikventil 92 mit vorzugsweise negativer Ansteuerung. Fig. 3, die einen Querschnitt durch den Flanschteil entlang der Schnittlinie C - D in Fig. 2b darstellt, läßt einen Längsschnitt durch dieses 4/2-Wege-Ventil 92 erkennen. Fig. 3 zeigt den Querschnitt durch den Flanschteil des Griffstücks B, bevor dieses auf den seitlichen Fortsatz 63 des Gehäuses 1 aufgeschoben ist, so daß die mittige Kreislinie E in Fig. 3 die Außenwand des Zwischenraums 64 zwischen dem Griffstück B und dem Fortsatz 63 gemäß Fig. 2a markiert. Seitlich an besagtem Flanschteil ist in einer abgestuften Bohrung 93 mittels einer Anschlußtülle 94 und einer Anschlußmuffe 95 der auch in Fig. 2b erkenntliche Druckluftschlauch 96 angeschlossen, dessen anderes Ende mit einer Druckluftquelle verbunden ist. Die Anschlußbohrung 93 hat durch Bohrungen direkte Verbindung zu dem Zwischenraum 64 bei 97, zu einer zylindrischen Öffnung (Ventilgehäuse) 98, in der ein erfindungsgemäßes, unten anhand Fig. 4 näher beschriebenes Nachspeiseventil 120 untergebracht ist, bei 99 und zu der zylindrischen Öffnung (Ventilgehäuse) 100, in der das 4/2-Wege-Ventil 92 untergebracht ist, bei 101. Das Ventilgehäuse 100 ist durch eine Abschrägung in der Wand in zwei Abschnitte mit unterschiedlichem Durchmesser unterteilt. Am Boden des Abschnitts mit dem geringeren Durchmesser mündet seitlich die Verbindung 101 von der Druckluft-Anschlußbohrung 93. In dem weiteren Abschnitt des Ventilgehäuses 100 ist ein Steuerzylinder 102 untergebracht, der auf seiner vom Boden des Ventilgehäuses 100 abgewandten Seite verschlossen ist, jedoch zum Boden hin offen ist. In seiner Außenwand weist der Steuerzylinder 102 eine Ringnut 103 auf; beidseitig dieser Ringnut 103 ist er durch Dichtringe gegen die Wand des Ventilzylinders 100 abgedichtet. Die Ringnut 103 ist durch eine Bohrung 104 in der Wand des Steuerzylinders 102 mit dessen Zylinderraum 105 verbunden. Ein Steuerschieber 106 ist im Zylinderraum 105 des Steuerzylinders 102 dicht verschiebbar und ragt in den engeren Abschnitt des Ventilgehäuses 100, auf dessen Boden er an einer Anschlagscheibe 107 zur Anlage kommen kann. Der Steuerschieber 106 hat vier Abschnitte mit drei verschiedenen Durchmessern; dem ersten, im Steuerzylinder 102 dicht geführten Abschnitt mit dem größten Durchmesser folgt ein durch eine Abstufung auf einen kleineren Durchmesser reduzierter zweiter Abschnitt, und diesem folgt ein im Durchmesser durch eine Abschrägung nochmals reduzierter, dritter Abschnitt, und an diesen schließt sich ein wieder auf den Durchmesser des zweiten Abschnitts erweiterter vierter Abschnitt an. Liegt der Steuerschieber 106 am Gehäuseboden an, so befinden sich sein zweiter bis vierter Abschnitt in dem engeren Teil des Ventilgehäuses 100. Der Steuerschieber 106 ist von beiden Seiten her in Längsrichtung durchbohrt; die beiden Bohrlöcher sind durch eine Drosselöffnung 108 miteinander verbunden, durch welche der Zylinderraum 105, über die Bohrung 104 die Ringnut 103 und eine nicht sichtbare Bohrung mit Druckluft versorgt werden, die am Ventil 119, 119' ansteht. Die Drosselöffnung 108 ist so bemessen, daß sie bei betätigtem Ventil 119, 119' das Ausströmen eines unerwünschten Übermaßes von Druckluft durch das Ventil 119, 119' nach außen verhindert. In dem engeren Teil des Ventilgehäuses 100 sind drei Aufnahmeringe 109, 110, 111 angeordnet, einer 109 im geringen Abstand zum Gehäuseboden, einer 110 direkt am Ende des engeren Teils des Ventilgehäuses 100 und einer 111 etwa in der Mitte zwischen dem Aufnahmering 109 und dem Aufnahmering 110. Jeder der Aufnahmeringe 109, 110, 111 ist an seiner Außenfläche gegen das Ventilgehäuse 100 abgedichtet und weist auch in seiner Innenfläche eine Ringnut auf, in der jeweils ein gegen den zweiten und vierten Abschnitt des Steuerschiebers 106 abdichtender Dichtring liegt. Es bestehen so vier Ventilräume, der erste 112 zwischen dem Gehäuseboden und dem ersten Aufnahmering 109, der zweite 113 zwischen dem ersten 109 und dem mittleren Aufnahmering 111, der dritte 114 zwischen dem mittleren 111 und dem letzten Aufnahmering 110, und der vierte 115 entsteht durch eine Ausnehmung in der Wand des mit seiner Ringfläche auf dem letzten Aufnahmering 110 aufliegenden Steuerzylinders 102. Diese vier Ventilräume 112, 113, 114, 115 sind je nach Stellung des Steuerschiebers 106 in unterschiedlicher Weise miteinander verbunden bzw. voneinander getrennt. Der erste Ventilraum 112 ist durch die am Boden des Ventilgehäuses 100 einmündende Verbindungsbohrung 101 mit dem Druckluftanschluß verbunden. Der zweite Ventilraum 113 ist verbunden mit der auf der Rückseite des Pneumatik-Druckkolbens 82 im Pneumatikzylinder 79 gelegenen Pneumatikkammer. Diese Verbindung ist hergestellt durch ein den Zylindertopf 79 in Längsrichtung durchragendes und den Druckkolben 82 durchstoßendes Kanalrohr 117. Eine in der Durchstoßöffnung des Druckkolbens 82 umlaufende Ringnut nimmt einen gegen die Mantelfläche des Kanalrohrs 117 abdichtenden Dichtring 118 auf, so daß der Druckkolben 82 bei seiner Bewegung auf dem Kanalrohr 117 dicht geführt ist (siehe Fig. 2b). Der dritte Ventilraum 114 ist verbunden mit der vor dem Pneumatik-Druckkolben 82 liegenden Pneumatikkammer 88 und außerdem (vgl. Fig. 2a) über eine Bohrung 116 im Griffstück B, die sich von der Pneumatikkammer 88 kommend an der durch eine Ringdichtung abgedichteten Stoßstelle zwischen Griffstück B und Gerätekopf A in letzterem fortsetzt, und durch einen Durchstich in der im Gehäuse 1 angeordneten Zylinderhülse 24 mit dem von dieser Zylinderhülse 24 umgebenen Ringraum. Der Durchstich öffnet sich unmittelbar unter dem Absatz 25 der Zylinderhülse 24 in diesen Ringraum. Der vierte Ventilraum 115 hat Verbindung zur Atmosphäre. Der durch die Ringnut 103 in der Mantelfläche des Steuerzylinders 102 gebildete Ringraum 103 ist mit einem 2/2-Wege-Ventil 119, das durch das als Bedienungsknopf 119' ausgebildete Betätigungsorgan zu betätigen ist, über eine in der Zeichnung nicht sichtbare Verbindungsbohrung verbunden. Über den Ringraum 103 und der Bohrung 104 in der Wand des Steuerzylinders 102 erfolgt so die vorzugsweise negative Steuerung des Steuerschiebers 106 in dem vor ihm liegenden Zylinderraum 105 des oben beschriebenen 4/2-Wege-Ventils 92.

Nach der Erfindung ist in dem mit dem Zylindertopf 79 verbundenen Flanschteil des Griffstücks B außerdem in einem in Längsrichtung verlaufenden Ventilgehäuse 98 ein Druck-Flächen-abhängiges Nachspeiseventil 120 angeordnet. Dieses Nachspeiseventil 120 ist in der der gebrochenen Schnittlinie A - B in Fig. 3 folgenden Schnittzeichnung gemäß Fig. 4 im Längsschnitt zu sehen, also wie es sich in einem gebrochenen Längsschnitt durch den Flanschteil des Griffstücks B darstellt.

In einem in Richtung auf die vor dem Pneumatik-Druckkolben 82 im Zylindertopf 79 liegende Pneumatikkammer 88 offenen, zylindrischen Ventilgehäuse 98 im mit dem Zylindertopf 79 verbundenen Flanschteil des Griffstücks B ist ein Ventilzylinder 121 eingepreßt, der an seinen beiden Endabschnitten am Ventilgehäuse 98 anliegt und zwischen den beiden Endabschnitten in seiner Mantelfläche eine umlaufende Ausnehmung aufweist, die mit der Wand des Ventilgehäuses 98 einen Ringraum 122 bildet. Dieser Ringraum 122 hat Verbindung mit der Pneumatikkammer 88, die ihrerseits bei entsprechender Stellung des 4/2-Wege-Ventils 92 mit der pneumatischen Verbindungsbohrung 116 im Griffstück B (siehe Fig. 2a) Verbindung hat. Durch eine Abstufung auf etwa halber Höhe seiner Innenwand weist der Ventilzylinder 121 zwei Abschnitte mit unterschiedlicher Wandstärke auf. Der dünnwandige Abschnitt ist der Pneumatikkammer 88, der Abschnitt mit der stärkeren Wand ist dem Boden des Ventilgehäuses 98 zugewandt. Zwischen dem Boden des Ventilgehäuses 98 und dem Ventilzylinder 121 besteht ein Zwischenraum 123 (Ventilraum), der durch die in Fig. 3 sichtbare Bohrung 99 ständige Verbindung mit dem Druckluftanschluß 93 hat. Der Ringraum 122 ist durch mindestens eine, vorzugsweise zwei oder mehrere Verbindungsbohrungen 124 in dem dickwandigen Abschnitt des Ventilzylinders 121 mit dessen engem Zylinderraum verbunden. Die Innenkante der dem Boden des Ventilgehäuses 98 zugewandten Ringfläche des Ventilzylinders 121 ist als Ventilsitz ausgebildet, und ein im Ventilzylinder 121 verschiebbarer, als Differenzkolben ausgebildeter Ventilkörper 125 kann mit einer an seinem einen Ende ausgebildeten Dichtfläche, z.B. einem in einer Ringnut liegenden Dichtring, auf diesem Ventilsitz dichtend aufliegen, so daß der Zwischen-Ventilraum 123 vom Innenraum des Ventilzylinders 121 dicht getrennt ist. Hinter diesem Ventilsitz weist der im wesentlichen zylindrische und in Form eines Stufenkolbens ausgebildete Ventilkörper 125 im Bereich der Verbindungsbohrungen 124 des dickwandigen Abschnitts des Ventilzylinders 121 eine Ringnut auf, die mit der Innenwand des Ventilzylinders 121 einen Ringraum 126 bildet, der durch die Verbindungsbohrungen 124 mit dem Ringraum 122 zwischen der Mantelfläche des Ventilzylinders 121 und dem Ventilgehäuse 98 verbunden ist. Der Ringraum 126 ist auf der einen Seite an dem oben beschriebenen Ventilsitz abdichtbar und auf der anderen Seite an der Mantelfläche des Ventilkörpers 125 gegen die Innenwand des dickwandigen Abschnitts des Ventilzylinders 121 mit Hilfe eines Dichtrings abgedichtet. Hinter dieser Abdichtung erstreckt sich der Ventilkörper 125 in den dünnwandigen Abschnitt des Ventilzylinders 121 und ist erst an seinem Ende im Abstand zu der Abstufung in der Innenwand des Ventilzylinders 121 radial erweitert und gegen die Zylinderwand abgedichtet. Der Abstand des erweiterten Endes des Ventilkörpers 125 von der Abstufung der Zylinderinnenwand erlaubt eine Verschiebung des Ventilkörpers 125 im Ventilzylinder 121 in Öffnungsrichtung des am anderen Ende wie oben beschrieben ausgebildeten Ventils.

Dem Ventilkörper 125 gegenüber ist der Boden des Ventilgehäuses 98 im Flanschteil durchbohrt; in diese Bohrung ist eine von außen zugängliche Einstellschraube 127 eingeschraubt, mit welcher der Hub des Ventilkörpers 125 einstellbar ist.

Unterhalb des Griffstücks B ist ein bogenförmig vom Gerätekopf A zum mit dem Pneumatikzylinder 79 verbundenen Flanschteil des Griffstücks B verlaufender Handschutz 128 vorgesehen (vgl.auch Fig. 1).

Durch die bevorzugte Verwendung von Kunststoff für verschiedene Bauteile des Gerätes, wie z.B. das Griffstück B, den Handschutz 128 und den Zylindertopf 79, zusammen mit Leichtmetall (Aluminium) für verschiedene Metallteile, wie das Gehäuse 1 und andere Teile im Gerätekopf A, erhält das gesamte Gerät ein geringes Gewicht und ist dennoch außerordentlich leistungsstark. Es hat eine Zugkraft von etwa 1,5 to und kann alle gängigen Größen von Blindnietmuttern verarbeiten.

Die Verwendung von Kunststoff für verschiedene Bauteile hat vor allem auch den Vorteil, daß diese als Kunststofformteile im Spritzgußverfahren hergestellt werden können, die dann ohne Nachbearbeitung montierbar sind. Außerdem können diese Kunststoffteile als Außenteile bereits bei der Herstellung in einer gewünschten Farbe eingefärbt werden, so daß das Gerät nicht lackiert werden muß.

Der verwendete Kunststoff ist vorzugsweise ein glasfaserverstärkter Kunststoff aus einem der Polyamide.

Die Arbeitsweise des vorstehend beschriebenen Setzgerätes für Blindnietmuttern ist folgende:
Die Zeichnung Fig. 2a und Fig. 2b zeigt das Setzgerät bzw. die anhand Fig. 3 und 4 beschriebenen Ventile (4/2-Wege-Ventil 92, Nachspeiseventil 120) in Bereitschaftsstellung, d.h. bei über den Druckluftschlauch 96 anstehender Druckluft aus einer Druckluftquelle, aber im unbetätigten Zustand des Gerätes. Das 4/2-Wege-Ventil 92 arbeitet, wie bereits erwähnt, mit negativer Steuerung; bei unbetätigtem Bedienungsknopf 119' steht Druckluft von der Druckluftquelle durch den Druckluftschlauch 96 über die Verbindungsbohrung 101, den durch den ersten Aufnahmering 109 begrenzten ersten Ventilraum 112, die Drosselöffnung 108, den Zylinderraum 105, die Bohrung 104, den Ringraum 103 und die nicht sichtbare Bohrung am Ventil 119, 119' an. Dabei beaufschlagt sie in dem Zylinderraum 105 des 4/2-Wege-Ventils 92 die größere Beaufschlagungsfläche des Steuerschiebers 106 und hält diesen in der in Fig. 3 gezeigten Stellung, und die Druckluft beaufschlagt dort die kleinere Ringfläche des Steuerschiebers 106. Wegen des Flächenverhältnisses der beiden entgegengesetzten Flächen des Steuerschiebers 106 wird dieser aber in der dargestellten Stellung gehalten. In dieser Stellung sind die beiden entfernt voneinander liegenden Ventilräume des 4/2-Wege-Ventils 92, der mit Atmosphäre in Verbindung stehende Ventilraum 115 und der mit Druckluft verbundene Ventilraum 112 durch die Dichtwirkung der von den beiden voneinander entfernt liegenden Aufnahmeringen 109, 110 getragenen Dichtung an den beiden Abschnitten mit dem mittleren Durchmesser des Steuerschiebers 106 gegenüber den beiden zwischen ihnen liegenden Ventilräumen 113, 114 abgedichtet, während diese beiden benachbarten Ventilräume, von denen der eine 113 mit der Pneumatikkammer auf der Rückseite des Pneumatik-Druckkolbens 82 und der andere 114 mit der vor dem Druckkolben 82 liegenden Pneumatikkammer 88 und außerdem mit der pneumatischen Verbindungsbohrung 116 im Griffstück B verbunden ist, auch miteinander Verbindung haben, weil sich der Abschnitt des Steuerschiebers 106 mit dem geringsten Durchmesser im Bereich des mittleren Aufnahmerings 111 befindet, hier also keine Abdichtung stattfindet. Es besteht somit zwischen den Pneumatikkammern auf beiden Seiten des Druckkolbens 82 eine pneumatische Verbindung über die mittleren Ventilräume 113, 114 des 4/2-Wege-Ventils 92.

Durch die Fortsetzung 97 der Druckluftanschlußbohrung 93 (Fig. 3) besteht außerdem eine fortwährende Druckluftverbindung zu dem Zwischenraum 64 zwischen dem Fortsatz 63 des Gerätekopfs A und dem ihn umgebenden Griffstück B. Die Druckluft kann sich von hier aus zunächst noch ausbreiten durch die Bohrung 72 im Gehäuse 1 des Gerätekopfs A zu dem zwischen Rückstellkolben 28 und Motorgehäuse 32 vorhandenen Ringraum 73 (vgl. Fig. 2a); hier beaufschlagt sie die rückwärtige (dem Motorgehäuse 32 zugewandte) Ringfläche des Rückstellkolbens 28 und hält diesen in Anlage am Zugkolben 15. Von hier kann die Druckluft auch am Sechskant 47 vorbei ins Innere des Zugstücks 4 ein- und durch die mittige Bohrung des Stopfens vordringen, um den Verriegelungskolben 48 zu beaufschlagen und die Druckfeder 50 gespannt zu halten. Aus dem Ringraum 73 besteht weiter Druckluftverbindung durch die Bohrungen 60, 61 im Motorgehäuse 32 zu dem Ringraum 52 bis zu dem erweiterten Ringraum 52' zwischen dem Motorgehäuse 32 und dem dasselbe drehbar umgebenden Ventilgehäuse 33, wo die weitere Verbindung durch den auf seinem inneren Ventilsitz aufsitzenden Ventilkörper 55 in diesem unbetätigten Zustand des Gerätes unterbrochen ist.

Außerdem steht in diesem Zustand Druckluft über die in Fig. 3 sichtbare Verbindungsbohrung 99 unmittelbar vom Druckluftanschluß her im Raum 123 des Ventilgehäuses 98 des Nachspeiseventils 120 (siehe Fig. 4), beaufschlagt die dort befindliche Fläche des Ventilkörpers 125 und hält das Ventil an seinem am Ventilzylinder 121 ausgebildeten Ventilsitz geschlossen.

Soll das Gerät nun betätigt werden - wobei selbstverständlich davon auszugehen ist, daß das hydraulische System vollständig mit Hydraulikmedium gefüllt ist - , so nimmt die Bedienungsperson die Blindnietmutter in die linke Hand, greift mit der rechten Hand das Setzgerät am Griffstück B und führt Blindnietmutter und Gewindedorn 7 des Setzgerätes zusammen. Zum Aufdrillen der Blindnietmutter auf den Gewindedorn 7 mit Hilfe des Druckluftmotors 37, 38 muß das Steuerventil 55 betätigt werden, was mit Hilfe des seitlich am Ventilgehäuse 33 schwenkbar angelenkten Betätigungshebels 62 geschieht.

Ein Vorteil des erfindungsgemäßen Setzgerätes ist es, daß die Bedienungsperson diesen Betätigungshebel 62 nicht von Hand bewegen muß. Das um das Motorgehäuse 32 herum drehbare Ventilgehäuse 33 wird in die geeignete Position gebracht, so daß der Betätigungshebel 62 bspw. durch leichtes Andrücken gegen die Brust, in deren Höhe die Bedienungsperson das Gerät bei diesem Vorgang ohnehin hält, oder gegen den Unterarm betätigt werden kann. Der Betätigungshebel 62 kommt dabei an dem aus dem Ventilgehäuse 33 entsprechend hervorragenden Ventilkörper 55 zur Anlage, hebt diesen von seinem inneren Ventilsitz ab und bringt ihn an seinem äußeren Ventilsitz dichtend zur Anlage. Damit wird ein Durchgang für die Druckluft aus dem erweiterten Ringraum 52' in die Ventilbohrung 54, von dort durch die Verbindungsbohrung 56 im Ventilgehäuse 33 in dessen Ringraum 57 und durch die Verbindungsbohrungen 58, 59 im unteren Lagerflansch 36 des Druckluftmotors 37, 38 zu dessen einer Eintrittsöffnung freigegeben. Der Rotor 37 des Druckluftmotors 37, 38 wird von der einströmenden Druckluft in Rechtsdrehung versetzt, und dieser treibt über das Planetengetriebe 45 und den Sechskant 47 das Zugstück 4 rechtsherum an, so daß auch der von dem Zugstück 4 getragene Gewindedorn 7 rechtsherum gedreht wird und somit die Blindnietmutter auf den Gewindedorn 7 aufgedrillt werden kann.

Ist die Blindnietmutter bis zum Mundstück 2 des Setzgerätes aufgedrillt und liegt dort an, so ist die Kraft des Druckluftmotors (Drillers) 37, 38 jedoch nicht so groß, daß die Blindnietmutter verformt werden kann. Der Druckluftmotor 37, 38 wird vielmehr abgewürgt und bleibt stehen. Der Betätigungshebel 62 am Ventilgehäuse 33 kann wieder freigegeben werden. Hierauf wird der Gewindedorn 7 mit der aufgedrillten Blindnietmutter bis zum Aufsitzen des Setzkopfes in das im Fügegut vorgesehene Bohrloch eingeführt und die Bedienungsperson betätigt durch Niederdrücken des Bedienungsknopfs 119' das 2/2-Wege-Ventil 119 zur negativen Ansteuerung des 4/2-Wege-Ventils 92. In seiner betätigten Stellung stellt das 2/2-Wege-Ventil 119 eine Verbindung her zwischen dem Ringraum 103 am Steuerzylinder 102 des 4/2-Wege-Ventils 92 und der Atmosphäre, so daß die Druckluft aus dem Zylinderraum 105 des Steuerzylinders 102 entweicht und die Beaufschlagung der großen Beaufschlagungsfläche des Steuerschiebers 106 aufhört, so daß die an der kleineren Beaufschlagungsfläche des Steuerschiebers 106 im Raum 112 fortwährend anstehende Druckluft den Steuerschieber 106 nunmehr nach links in den Steuerzylinder 102 hineinschieben kann. Dabei kommt es zu einer Abdichtung des mittleren Aufnahmerings 111 am vierten (äußeren) Abschnitt des Steuerschiebers 106 mit dem mittleren Durchmesser, während die beiden äußeren Abdichtungsringe 109, 110, der eine 109 vor den Steuerschieber 106, der andere 110 in den Bereich des Abschnitts mit dem geringsten Durchmesser des Steuerschiebers 106 gelangen, so daß an ihnen keine Abdichtung mehr stattfindet. Es sind danach die beiden äußeren Ventilräume 112 und 115 mit den ihnen jeweils benachbarten Ventilräumen 113 und 114 verbunden, während die beiden mittleren Ventilräume 113 und 114 dicht voneinander getrennt sind. Demnach erhält die in Betätigungsrichtung vor dem Pneumatik-Druckkolben 82 im Zylindertopf 79 liegende Pneumatikkammer 88 über die Ventilräume 114 und 115 Verbindung mit der Atmosphäre, während Druckluft durch die Ventilräume 112 und 113 und über das mit dem Ventilraum 113 in Verbindung stehende Kanalrohr 117 im Zylindertopf 79 in die Pneumatikkammer auf der Rückseite des Druckkolbens 82 gelangen kann und so den Druckkolben 82 in Betätigungsrichtung (Pfeil P in Fig. 2b) an seiner Fläche F1 beaufschlagt. Der Pneumatik-Druckkolben 82 bewegt sich also zusammen mit dem mit ihm fest verbundenen Tauchkolben 83 in Richtung des Pfeiles P (ohne jedoch am Griffstück B in Anschlag zu kommen), wobei die in der vor ihm liegenden Pneumatikkammer 88 enthaltene Luft zur Atmosphäre entweichen kann. Der Tauchkolben 83 wird dabei an dem im dargestellten Ausführungsbeispiel durch eine Hülse 81b verstärkten, freien Ende des Ausgleichskolbens 81 dicht geführt. Zugleich sorgt der am Zylindertopfboden offene Ausgleichskolben 81 für einen Druckausgleich in dem sich bei der Bewegung des Tauchkolbens 83 erweiternden, vom Tauchkolben 83 und dem Ausgleichskolben 81 bestimmten Innenraum. Der Tauchkolben 83 dringt in den mit Hydraulikmedium gefüllten Hydraulikraum 69 ein und verdrängt das Hydraulikmedium durch die Gehäusebohrung 74 in den Ringraum 75 zwischen dem fest fixierten Mantelring 19 und der ringförmigen Beaufschlagungsfläche des Zugkolbens 15 im Gehäuse 1. Das Hydraulikmedium beaufschlagt den Zugkolben 15 in Zugrichtung. Dieser gelangt, je nach Hubeinstellung früher oder später, nach Beginn seiner Bewegung in Anschlag an den hinter ihm am Zugstück 4 befestigten Anschlagring 27 und nimmt so das Zugstück 4, das den Gewindedorn 7 trägt, in seiner Bewegung mit. Auch der auf dem Zugkolben 15 aufliegende Rückstellkolben 28 wird um den für den Nietvorgang erforderlichen Hub gegen die auf den Rückstellkolben 28 wirkende pneumatische Kraft mitbewegt. Die zuvor in den Ringraum 73 zwischen Rückstellkolben 28 und Motorgehäuse 32 eingeleitete Druckluft wird dabei verdrängt. Das im Rückstellkolben 28 befestigte Kanalrohr 51, das eine pneumatische Verbindung zwischen dem vom Rückstellkolben 28 umschlossenen Ringraum 31 und einer ins Planetengetriebe 45 führenden Bohrung im Motorgehäuse 32 herstellt, kann sich bei dieser Zugbewegung entsprechend in diese Bohrung hineinschieben. Bei der beschriebenen Zugbewegung wird die Blindnietmutter infolge des Schraubeingriffs des Gewindedorns 7 verformt, und der Setzvorgang wird unter Bildung eines Schließkopfs auf der vom Gerät abgewandten Seite des Fügeguts vollzogen. Mit der Zugbewegung des Zugstücks 4 gelangt auch der an seinem Umfang befestigte Ringkolben 18 ins Innere der Zylinderhülse 24 und legt sich dichtend an deren Innenfläche an. Bei Beendigung des Setzvorgangs wird der Bedienungsknopf 119' losgelassen, und das 2/2-Wege-Ventil 119 nimmt seine Ausgangsstellung wieder ein, so daß die wie oben beschrieben in den Zylinderraum 105 eindringende Druckluft den Steuerschieber 106 gegen die an seiner kleineren entgegengesetzten Beaufschlagungsfläche wirkende Kraft in die in Fig. 3 dargestellte Ausgangsstellung zurückstellen kann. Dabei werden die auf beiden Seiten des Pneumatik-Druckkolbens 82 liegenden Pneumatikkammern des Zylindertopfs 79 über die beiden mittleren Ventilräume 113, 114 des 4/2-Wege-Ventils 92 wieder miteinander verbunden, und es beginnt der Rücklauf des Setzgeräts in seine Ausgangsstellung bzw. Bereitschaftsstellung. Die Anordnung des Ausgleichskolbens 81 im Zylinderkopf 79 bewirkt eine Annäherung der beiden Flächengrößen der Ringflächen F1' vor und F1 hinter dem Druckkolben 82 bis auf nahezu gleiche Werte. Die zuvor in die Pneumatikkammer auf der Rückseite des Pneumatik-Druckkolbens 82 eingeleitete Druckluft gelangt nun auch in die vordere Pneumatikkammer 88 und von dort über die Bohrung 116 im Griffstück B, die sich im Gehäuse 1 des Gerätekopfs A fortsetzt, und durch einen Durchstich in der Zylinderhülse 24 in den während der Zugbewegung zwischen dem Absatz 25 der Zylinderhülse 24 und dem Ringkolben 18 entstandenen, abgedichteten Raum. Durch die Beaufschlagung sowohl des Ringkolbens 18 an seiner Ringfläche F4 als auch des Rückstellkolbens 28 an dessen Ringfläche F3' mit Druckluft in derselben Richtung entsteht ein besonderes Flächenverhältnis, welches es dem Rückstellkolben 28 ermöglicht, den Zugkolben 15 samt Zugstück 4 und Gewindedorn 7 in die Ausgangsstellung zurückzubewegen. Das in dem Ringraum 75 des Gerätekopfs A befindliche Hydraulikmedium wird daher in den Hydraulikraum 69 zurückgedrängt, wodurch der Tauchkolben 83, indem seine Fläche F2 beaufschlagt wird, und somit auch der Pneumatik-Druckkolben 82 in ihre Ausgangslage zurückgedrückt werden. Durch das Innere des offenen Ausgleichskolbens 81 kann dabei aus dem Tauchkolben verdrängte Luft entweichen.

Die Druckluft des vorangegangenen Nietvorgangs steht in der oben beschriebenen Schaltstellung, bei welcher die beiden Pneumatikkammern vor und hinter dem Druckkolben 82 und der zwischen dem Absatz 25 der Zylinderhülse 24 und dem Ringkolben 18 entstandene Raum in Verbindung stehen, gleichzeitig an den beiden Ringflächen F1' und F1 des Druckkolbens 82 und der Ringfläche F4 des Ringkolbens 18 an. Am Rückstellkolben 28 mit seiner Ringfläche F3' steht im an Druckluft angeschlossenen Zustand des Geräts über die Bohrung 97 (Fig. 3), den Zwischenraum 64 und die Bohrung 72 (Fig. 2a) immer Druckluft an, während andererseits gegen die Ringfläche F3 des Zugkolbens 15 das Hydraulikmedium in entgegengesetzter Richtung wirkt.

Die Kraft aus (F3' des Rückstellkolbens und F4 des Ringkolbens) x Druck wirkt nun in Richtung auf das Mundstück 2 auf die in der Hydraulikkammer 75 zwischen Zugkolben 15 und Mantelring 19 befindliche Ölmenge und drängt diese in den Hydraulikraum 69 zurück. Dabei wird der Tauchkolben 83 über seine gegen das Hydraulikmedium gerichtete Kolbenfläche F2 durch die Kraft aus
beaufschlagt. Da diese Kraft größer ist als die ihr entgegenwirkende Kraft aus

$\text{(F1 - F1') x Druck}$

werden der Tauchkolben 83 mit dem Druckkolben 82 in Richtung Zylindertopfboden und das Zugstück 4 mit dem Gewindedorn 7 in Richtung Mundstück 2 bzw. aus ihm heraus bewegt, so daß trotz der im Gerät verbliebenen Druckluft des vorangegangenen Setzvorgangs ein Rücklauf des Kolbensystems in seine Ausgangsstellung erfolgt. Es gilt daher:

Für den Arbeitshub dagegen gilt:

Solange sich während der Rückstellung der Zugvorrichtung 4, 15 der Ringkolben 18 dichtend innerhalb der Zylinderhülse 24 bewegt, steht an ihm die zuvor eingeleitete Druckluft an. Gegen Ende der Rückstellbewegung verläßt der Ringkolben 18 die Zylinderhülse 24. Die gespeicherte Druckluft umfließt nun den Ringkolben 18, gelangt in den ihn außerhalb der Zylinderhülse 24 und auch das Ende des rohrförmigen Fortsatzes 16 des Zugkolbens 15 umgebenden Ringraum 20, von dort durch den Passungsraum 14 zwischen dem Zugstück 4 und dem Zugkolben 15 mit Fortsatz 16 weiter in den vom Rückstellkolben 28 umgebenen Ringraum 31 und weiter durch das Kanalrohr 51 in das Innere des Motorgehäuses 32 und schließlich durch das Planetengetriebe 45 und eine in der Zeichnung nicht dargestellte Bohrung in dem dem Planetengetriebe 45 benachbarten Lagerflansch 36 zu der anderen Eintrittsöffnung des Druckluftmotors 37, 38. Die in den Druckluftmotor 37, 38 eintretende Druckluft treibt dessen Rotor 37 zur Linksdrehung an. Die dabei anstehende Druckluft reicht aus, einige Linksdrehungen des Rotors 37 und damit des Zugstücks 4 samt Gewindedorn 7 auszuführen, also den Gewindedorn 7 um einige Drehungen aus der gesetzten Blindnietmutter herauszudrehen. Sie reicht aber nicht aus, um stets ein sicheres, vollständiges Abdrillen zu gewährleisten; denn die Anzahl der Drehungen hängt vom Volumen der zuvor im Pneumatikzylinder 79 gespeicherten Luft ab.

Damit der Abdrillvorgang nach jedem Setzvorgang zuverlässig ausgeführt werden kann, ist erfindungsgemäß das oben anhand Fig. 4 bereits beschriebene Nachspeiseventil 120 im mit dem Zylindertopf 79 verbundenen Flanschteil des Griffstücks B vorgesehen.

Wie bereits dargelegt wurde, liegt auf der größeren Beaufschlagungsfläche F6 des Ventilkörpers 125 der in der vor dem Pneumatik-Druckkolben 82 liegenden Pneumatikkammer 88 herrschende Druck, während seine kleinere Beaufschlagungsfläche F5 im Zwischenraum 123 zwischen dem Nachspeiseventil 120 und dem Boden seines Ventilgehäuses 98 ständig von der Druckluftquelle her durch die Verbindungsbohrung 99 mit Druckluft beaufschlagt wird. Solange die Pneumatikkammer 88 drucklos ist, wird demnach der Ventilkörper 125 auf seinem Sitz am Ventilzylinder 121 gehalten. Wenn nach vollzogenem Nietvorgang infolge der Umsteuerung des 4/2-Wege-Ventils 92 die beiden vor und hinter dem Druckkolben 82 liegenden Pneumatikkammern, wie dargelegt, miteinander verbunden werden, so gelangt die zuvor zur Betätigung des Geräts auf die Rückseite des Druckkolbens 82 eingeleitete Druckluft, bspw. 6 bar, auch in die vor ihm liegende Pneumatikkammer 88 und beaufschlagt hier nun auch den Ventilkörper 125 an seiner größeren Beaufschlagungsfläche F6. Wegen des Flächenverhältnisses der beiden Beaufschlagungsflächen F5 : F6 kann die in die Pneumatikkammer 88 gelangende Druckluft den Ventilkörper 125 gegen die vom Druckluftanschluß her auf die kleinere Beaufschlagungsfläche F5 wirkende Kraft in seinem Ventilzylinder 121 verschieben und von seinem Ventilsitz abheben. Nun kann die im Zwischenraum 123 anstehende Druckluft der Druckluftquelle durch das geöffnete Nachspeiseventil 120 in dessen Ringraum 126 und durch die Verbindungsbohrungen 124 im Ventilzylinder 121 in den Ringraum 122 an dessen Mantelfläche gelangen und hat von dort Verbindung wieder über die Gehäusebohrung 116, den Ringraum 20 im Gehäuse 1, den Passungsraum 14, den Ringraum 31 im Rückstellkolben 28, das Kanalrohr 51, das Planetengetriebe 45 und den Lagerflansch 36 zur Eintrittsöffnung des Druckluftmotors 37, 38 für Linksantrieb. So wird über das Nachspeiseventil 120 die für das vollständige und sichere Abdrillen des Gewindedorns 7 von der Blindnietmutter benötigte Druckluft vom Druckluftanschluß her, also aus der Druckluftquelle zur Verfügung gestellt.

Die Abdrillbewegung wird dadurch beendet, daß in der vor dem Druckkolben 82 liegenden Pneumatikkammer 88 ein Druckabbau erfolgt, demzufolge der Ventilkörper 125 des Nachspeiseventils 120 durch die seine kleinere Beaufschlagungsfläche F5 beaufschlagende Druckluft allmählich bzw. verzögert wieder auf seinen Sitz gepreßt wird. Der Grad der Verzögerung wird dabei bestimmt durch den Grad der vorangegangenen Öffnung, die durch die Einstellschraube 127 variiert werden kann.

Eine andere Ausführungsform des erfindungsgemäßen Setzgeräts ist in den Fig. 5 und Fig. 6 dargestellt, bei welcher das Betätigungsorgan für das Steuerventil in einem Bereich nahe dem Betätigungsorgan für das Setzgerät angeordnet ist.

Fig. 5 zeigt einen Längsschnitt durch den Gerätekopf A und einen Teil des Griffstücks B dieser Ausführungsform des erfindungsgemäßen Setzgeräts entsprechend der Darstellung in Fig. 2a (und in gleichem Maßstab wie diese). Gleiche Teile wie in Fig. 2a sind in Fig. 5 mit gleichen Bezugsziffern versehen, so daß zur Vermeidung von Wiederholungen bezüglich dieser Teile auf die Beschreibung zu Fig. 2a verwiesen werden kann.

Fig. 6 zeigt in einem gegenüber Fig. 5 vergrößerten Maßstab einen Querschnitt durch das erfindungsgemäße Setzgerät im Bereich des Handschutzes 128 entlang der Linie E - F in Fig. 5, gesehen in Pfeilrichtung. Die Darstellung ist im Verhältnis zu einer praxisnahen Ausführungsform im Maßstab 2 : 1 gehalten. Genauer gesagt, zeigt Fig. 6 zugleich einen Längsschnitt durch das Betätigungsorgan 62' für das Steuerventil, und es sind ferner das Gehäuse 1 des Gerätekopfs A, der Adapter 5 und die Hülse 3 angedeutet, die hinter dem Betätigungsorgan 62' liegen.

Gemäß Fig. 5 und 6 ist das Betätigungsorgan 62' für das Steuerventil im Handschutz 128 nahe dem Gerätekopf A angeordnet. Es kann so von der Bedienungsperson, die beim Arbeiten mit dem Setzgerät dieses am Griffstück B mit der Hand umfaßt hält und zur Einleitung des Nietvorgangs den Bedienungsknopf 119' mit einem Finger der Hand, in der Regel mit dem Zeigefinger, niederdrückt, bequem ebenfalls durch vorzugsweise denselben Finger betätigt werden.

Wie aus Fig. 5 und 6 ersichtlich ist das Betätigungsorgan 62' in einer (bei auf einer Aufstandsfläche abgestelltem Setzgerät) horizontalen Bohrung 129 mit kreisflächenförmigem Querschnitt durch den Handschutz 128 untergebracht, und zwar im Endteil des Handschutzes 128 zum Gerätekopf A hin, bevor dieser in eine Ringform übergeht, welche den Gerätekopf A an dessen vorderem Ende umgreift. In die Bohrung 129 ist, von ihren beiden Öffnungen her gesehen, mittig eine Druckfeder (Schraubenfeder) 130 eingelassen. Als Betätigungsorgan dienen zwei zylindrische Hülsen 62', von denen jede für sich die Betätigungsfunktion bereits erfüllt und die wahlweise betätigt werden, also bspw. von einem Rechtshänder, der das Setzgerät in der rechten Hand hält, mit dem Zeigefinger der rechten Hand, von einem Linkshänder, der das Setzgerät in der linken Hand hält, mit dem Zeigefinger der linken Hand. Die Hülsen 62' sind gemäß Zeichnung Fig. 6 von links bzw. von rechts jeweils in eine der Öffnungen der Bohrung 129 eingeschoben, und zwar derart, daß zwischen ihren inneren Enden in der Bohrung 129 ein Freiraum verbleibt und daß sie mit ihren äußeren Enden um ein gewisses Maß aus der Bohrung herausragen. Die Hülsen 62' weisen vor ihrem inneren Ende, mit Abstand zu diesem, jeweils einen Bund 131 auf, dessen Außendurchmesser etwas geringer ist als der Innendurchmesser der Bohrung 129. An den Bünden 131 liegt jeweils die Druckfeder 130 an. Von den Bünden 131 an ragen die inneren Enden der Hülsen 62' noch um ein gewisses Maß (von einigen Federwindungen) in den von der Druckfeder 130 umgebenen Raum, also in die Druckfeder 130 hinein. Außerhalb des Bereichs der Bünde 131 ist der Außendurchmesser der Hülsen 62' um ein solches Maß geringer als der Innendurchmesser der Bohrung 129, daß zwischen Bohrung 129 und Hülsen 62' jeweils im Ausführungsbeispiel hohlnietförmige Aufnahmehülsen 132 in die Bohrung 129 mit Preßsitz eingelassen sind, welche die Hülsen 62' derart in Lage in der Bohrung 129 halten, daß die Hülsen 62' in den Aufnahmehülsen 132 derart dicht verschiebbar gehalten sind, daß sie jede für sich auf Druck gegen ihr äußeres Ende mittels eines Fingers, vorzugsweise des Zeigefingers, der auch den Bedienungsknopf 119' betätigt, die Druckfeder 130 unter Überwindung von deren Federkraft in Blockstellung bringen. Somit ragen beide Hülsen 62' jeweils mindestens um dasjenige Maß aus der ihnen zugeordneten Aufnahmehülse 132 heraus, das erforderlich ist, um die Druckfeder 130 mittels einer der Hülsen 62' aus ihrer (entspannten) Ausgangsstellung in Blockstellung zu bringen.

In Fig. 6 ist im Bereich der Druckfeder 130 noch die Öffnung 133 der in Fig. 5 gezeigten Bohrung 134 im Handschutz 128 zu erkennen, welche Bohrung 134 im Bereich der Druckfeder 130 etwa im mittleren Bereich der Bohrung 129 in diese mündet.

In Fig. 5 ist zwischen Gehäuse 1 des Gerätekopfs A und Schalldämpfer 40' das im wesentlichen hohlzylindrische Ventilgehäuse 33' (im Gegensatz zur Ausführungsform nach Fig. 2a nicht drehbar) befestigt und hat so gleichzeitig die Funktion eines weiteren Gehäuseteils des Gerätekopfs A. Innerhalb des Ventilgehäuses 33' ist koaxial mit diesem ein im wesentlichen hohlzylindrischer Ventilkörper 55' des Steuerventils als Schieber angeordnet, und innerhalb des Ventilkörpers 55' koaxial mit diesem das von dem Ventilkörper 55' wenigstens teilweise umgebene Motorgehäuse 32. Zwischen der Außenwand des Motorgehäuses 32 und der Innenwand des Ventilkörpers 55' verbleibt ein kleiner Ringraum als Passungsfreiraum 135, der durch O-Ringe 136 und 137 nach außen abgedichtet ist. Zwischen der Außenwand des Ventilkörpers 55' und der Innenwand des Ventilgehäuses 33' ist ebenfalls ein kleiner Ringraum 138 gebildet, der durch einen hinteren O-Ring 139 abgeschlossen ist und in dessen etwa mittlerem Bereich die Außenwand des Ventilkörpers 55' durch einen weiteren O-Ring 140 gegen die Innenwand des Ventilgehäuses abgedichtet ist. Der Ringraum 138 ist im Bereich des vorderen Anschlags des Ventilkörpers 55' an einem noch zu beschreibenden Fortsatz des Motorgehäuses 32 konisch nach außen erweitert bis über eine Bohrung im vorderen Ende des Ventilgehäuses 33'; in diese Bohrung sowie in eine weitere Bohrung oder einen seitlichen Schlitz im Gehäuse 1 des Gerätekopfs A ist ein Röhrchen 141 eingelassen, das durch eine Bohrung im das Gehäuse 1 an dessen vorderem Ende umgebenden ringförmigen Teil des Handschutzes 128 bis in diesen ringförmigen Teil reicht und dort in eine etwa in der Höhe der Bohrung 129 im Handschutz 128 in der Innenwand des ringförmigen Teils verlaufende, umlaufende Nut 142 mündet, die nach innen, gegen das vordere Ende des Gehäuses 1 mittels eines O-Ringes 143 abgedichtet ist, der jedoch nach außen hin die Nut 142 nicht ganz ausfüllt, so daß in der Nut 142, wenn diese z.B. dem Querschnitt eines teilweisen Ovals angenähert ist, bspw. ein im Querschnitt etwa viertelmondförmiger umlaufender Freiraum 144 gebildet werden kann, der mit der Bohrung 134, im Handschutz 128 Verbindung hat, welche Bohrung 134, wie bereits beschrieben, ihrerseits in die Bohrung 129 zur Aufnahme der Betätigungsorgane 62' (vgl. Fig. 6) mündet.

Gemäß Fig. 5 weist der Ventilkörper 55' vor dem (etwa mittleren) O-Ring 140 eine feine Bohrung (Durchstich) 145 auf, durch welche, wie noch näher erläutert wird, ständig Druckluft aus dem Passungsfreiraum 135 zwischen Motorgehäuse 32 und Ventilkörper 55' in den Ringraum 138 zwischen Ventilkörper 55' und Ventilgehäuse 33' und von dort durch das Röhrchen 141, den Freiraum 144 in der Nut 142 und die Bohrung 134 im Bereich der Druckfeder 130 in die Bohrung 129 gelangt, von wo aus die Druckluft durch die Hülsen 62', wenn sich diese im unbetätigten Zustand befinden, nach außen abströmt.

Fig. 5 zeigt diese Ausführungsform des erfindungsgemäßen Setzgeräts in Bereitschaftsstellung (wie in Fig. 2a die dortige Ausführungsform). Die im Ringraum 73 anstehende Luft gelangt über die Bohrungen 61, 60' in eine äußere Nut 146 des Motorgehäuses 32 und in den Passungsfreiraum 135 zwischen Motorgehäuse 32 und Ventilkörper 55' sowie durch die feine Bohrung 145 im Ventilkörper 55' in den (hier durch den O-Ring 140 nach hinten abgedichteten) Ringraum 138 zwischen Ventilkörper 55' und Ventilgehäuse 33', ferner durch das Röhrchen 141, den Freiraum 144 in der im ringförmigen Teil des Handschutzes 128 befindlichen Nut 142 und die Bohrung 134 im Handschutz 128 in die Bohrung 129 zur Aufnahme der Betätigungsorgane 62', von wo sie im dargestellten unbetätigten Zustand des Setzgeräts ständig nach außen abströmt.

Hinter dem (etwa mittleren) O-Ring 140, der in einer umlaufenden äußeren Nut des Ventilkörpers 55' gehalten ist, befindet sich eine äußere Abstufung 147 des Ventilkörpers 55'; von dieser Abstufung 147 an bis zum hinteren Ende weist der Ventilkörper 55' einen gegenüber dem Außendurchmesser des vor der äußeren Abstufung 147 liegenden Teils des Ventilkörpers 55' verringerten Außendurchmesser auf. Unmittelbar hinter dieser äußeren Abstufung 147 befindet sich eine weitere Bohrung (Durchstich) 148 durch den Ventilkörper 55'. Der hinter dem (etwa mittleren) O-Ring 140 liegende (Teil des) Ringraums 138 zwischen Ventilkörper 55' und Ventilgehäuse 33' ist nach hinten durch den O-Ring 137 abgedichtet. Durch die zweite Bohrung 148 im Ventilkörper 55' gelangt somit Druckluft aus dem Passungsfreiraum 135 zwischen Motorgehäuse 32 und Ventilkörper 55' auch in den hinter dem (etwa mittleren) O-Ring 140 liegenden (Teil des) Ringraum(s) 138 zwischen Ventilkörper 55' und Ventilgehäuse 33' und beaufschlagt dort den Ventilkörper 55' an seiner äußeren Abstufung 47 und hält ihn in seiner Schaltstellung gemäß Zeichnung Fig. 5 (Bereitschaftsstellung).

Wird nun eines der beiden Betätigungsorgane 62' durch Fingerdruck betätigt, d.h. wird das aus der Bohrung 129 im Handschutz 128 herausragende Ende des Betätigungsorgans 62' unter Überwindung der Kraft der Druckfeder 130 in der Bohrung 129 im Handschutz 128 in die Bohrung 129 eingedrückt, wird die Druckfeder 130, bereits nachdem das Betätigungsorgan 62' einen relativ geringen Weg zurückgelegt hat, in Blockstellung gebracht, wobei die Windungen der Druckfeder 130 derart aneinanderliegen, daß aus der Öffnung 133 der Bohrung 134 im Handschutz 128 keine Druckluft mehr in das Innere der Druckfeder 130 hineingelangen kann, wodurch das oben beschriebene ständige Ausströmen von Druckluft durch das Betätigungsorgan 62' unterbunden ist. Infolgedessen staut sich in der Bohrung 134, dem Freiraum 144, dem Röhrchen 141 und dem vor dem (etwa mittleren) O-Ring 140 liegenden Teil des Ringraums 138 Druckluft auf, die jetzt auch verstärkt zwischen die vordere (Ring-) Fläche Fa des Ventilkörpers 55' und die als vorderer Anschlag für den Ventilkörper (Schieber) 55' gebildete hintere (Ring-) Fläche Fb des ringscheibenförmigen Fortsatzes 149 im vorderen Endbreich des Motorgehäuses 32 dringt. Da die vordere Fläche Fa des Ventilkörpers 55' größer ist als die (Ring-) Fläche Fc der äußeren Abstufung 147 des Ventilkörpers 55' hinter dem (etwa mittleren) O-Ring 140, bewirkt das Aufstauen der Druckluft an der vorderen Fläche Fa des Ventilkörpers 55' ein Umschalten des Ventilkörpers 55' gegen die geringere, an der kleineren Fläche Fc der äußeren Abstufung 147 anstehende Kraft der Druckluft derart, daß der Ventilkörper (Schieber) 55' bis zu seinem hinteren Anschlag am Schalldämpfer 40' verschoben wird. Vor Erreichen dieser Schaltstellung des Ventilkörpers 55' hat der hintere 137 der beiden den Passungsfreiraum 135 zwischen Motorgehäuse 32 und Ventilkörper 55' abdichtenden O-Ringe 136 und 137 mehrere im hinteren Bereich des Motorgehäuses 32 in demselben vorgesehene Bohrungen 150 (im in Fig. 5 gezeigten Ausführungsbeispiel sind es acht über den Umfang des Motorgehäuses verteilte Bohrungen 150) überlaufen, so daß nunmehr Verbindung besteht vom Ringraum 73 über die Bohrungen 61, 60' und die äußere Nut 146 zum Passungsfreiraum 135 und von dort durch die mehreren Bohrungen 150, eine Querbohrung 58', die Sackbohrung 59 und die erste der zwei Eintrittsöffnungen zum Rotor 37 des Druckluftmotors 37, 38 und somit Druckluft aus dem Passungsfreiraum 135 zwischen Motorgehäuse 32 und Ventilkörper 55' durch die mehreren Bohrungen 150 im Motorgehäuse 32 und die kurze Querbohrung 58' (in Motorgehäuse 32 und Lagerflansch 36) in die Sackbohrung 59 im vorderen Lagerflansch 36, die Verbindung mit der ersten der zwei Eintrittsöffnungen des Druckluftmotors 37, 38 hat, so daß der Rotor 37 des Druckluftmotors 37, 38 von der einströmenden Druckluft in Rechtsdrehung versetzt wird, womit der Aufdrillvorgang für das Aufdrillen der Blindnietmutter auf den Gewindedorn 7 beginnt.

Ist der Aufdrillvorgang (wie im Ausführungsbeispiel nach Fig. 2a und b) beendet, kann das Betätigungsorgan 62' im Handschutz 128 wieder freigegeben werden, so daß die Druckfeder 130 in der Bohrung 129 im Handschutz 128 entlastet wird und Druckluft wieder ständig aus dem Betätigungsorgan 62' abströmen kann. Damit kehrt zugleich der Ventilkörper 55' in seine in Fig. 5 dargestellte Ausgangsstellung (Bereitschaftsstellung) zurück.

Es folgen hierauf das Einführen des Gewindedorns mit der aufgedrillten Blindnietmutter in das im Fügegut vorgesehene Bohrloch und die Einleitung des Nietvorgangs durch Betätigen des Bedienungsknopfs 119' des Setzgerätes. Diese und alle weiteren Vorgänge einschließlich des Abdrillens der Blindnietmutter erfolgen in der zum Ausführungsbeispiel der Fig. 2a und b beschriebenen Weise, wobei insoweit der konstruktive Aufbau der hier beschriebenen abgewandelten Ausführungsform dem dort beschriebenen Ausführungsbeispiel des erfindungsgemäßen Setzgerätes entspricht. Es konnte daher auch darauf verzichtet werden, den in Fig. 5 nicht enthaltenen weiteren Teil des Griffstücks B und den pneumatischen Teil C entsprechend Fig. 2b gesondert zeichnerisch darzustellen. Gleiches gilt bezüglich der oben zu Fig. 3 und Fig. 4 beschriebenen Teile.

Wie aus der Beschreibung beider Ausführungsformen des erfindungsgemäßen Setzgerätes für Blindnietmuttern zu erkennen ist, müssen an dem Setzgerät für das Aufdrillen der Blindnietmuttern auf den Gewindedorn, für den eigentlichen Nietvorgang und für das Abdrillen der Blindnietmutter nur zwei Betätigungselemente 62 bzw. 62' und 119' betätigt werden. Durch die Betätigung des Betätigungsorgans für das Steuerventil wird der Aufdrillvorgang eingeleitet, und durch Niederdrücken des Bedienungsknopfes 119' wird der Nietvorgang vollzogen. Nach beendetem Nietvorgang erfolgt das Abdrillen des Gewindedorns automatisch, und zwar energiesparend teilweise mit der für den Nietvorgang in das Gerät eingeleiteten und gespeicherten Druckluft teilweise über das erfindungsgemäße Nachspeiseventil mit Druckluft aus der angeschlossenen Druckluftquelle, um das vollständige Abdrillen sicher zu stellen, wobei auch das Nachspeiseventil nach vollzogenem Nietvorgang automatisch durch die zuvor gespeicherte Druckluft betätigt wird. Indem das Betätigungsorgan für das Steuerventil und damit für den Aufdrillvorgang nach der einen Ausführungsform als Hebel seitlich an einem um den Gerätekopf A herum drehbaren Ventilgehäuse 33 angelenkt ist, kann es, nachdem das Ventilgehäuse 33 in die richtige Position gebracht wurde, z.B. durch leichtes Andrücken gegen die Brust betätigt werden, und es sind auch keine Reibbewegungen gegen die Wand wie bei bekannten Geräten für den Drillvorgang nötig. Nach der anderen Ausführungsform ist das Betätigungsorgan für das Steuerventil und den Aufdrillvorgang im Handschutz 128, und damit noch im Bereich des Fingers der Bedienungsperson angeordnet, der durch Niederdrücken des Bedienungsknopfes 119' auch den Nietvorgang einleitet. Das Setzgerät kann also bei der Arbeit fortwährend in der Hand gehalten werden; es braucht für den Auf- und Abdrillvorgang nicht aus der Hand gestellt zu werden, um den Drillvorgang einleiten zu können, denn eine Betätigung der Drillvorrichtung von Hand wird erspart. Die Betätigungen der Bedienungsorgane für den Aufdrillvorgang und für den Nietvorgang folgen im Arbeitstakt aufeinander, und die Bedienungsperson hat ihre andere Hand frei, um den Gewindedorn mit der aufgedrillten Blindnietmutter in das im Fügegut vorgesehene Bohrloch einzuführen. So ist ein zügiges, ungestörtes Arbeiten mit dem erfindungsgemäßen Setzgerät möglich, wodurch sich eine erhebliche Zeitersparnis beim Setzen von Blindnietmuttern ergibt. Die Bedienungsperson kann sich ganz auf den eigentlichen Punkt ihrer Arbeit, die Verbindungsstellen des Fügeguts, konzentrieren, und ihre Aufmerksamkeit ist nicht durch verschiedene am Nietgerät notwendige Handgriffe, die ein abwechselndes Umgreifen und Absetzen des Gerätes erfordern, in Anspruch genommen.

Da durch das erfindungsgemäße Nachspeiseventil sichergestellt ist, daß dem Druckluftmotor 37, 38 immer ausreichend Druckluft für den Abdrillvorgang zugeführt wird, können Blindnietmuttern über den weiten Bereich aller gängigen Größen - z.B. von M3 bis M12 - und in allen üblichen Materialien wie Aluminiumlegierungen, Stahl, Edelstahl, Messing usw. verarbeitet werden.

Unter nochmaliger Bezugnahme auf Fig. 2a ist zu erwähnen, daß der Abstand L der Hinterschneidung 2' hinter dem vorderen Teil des Mundstücks 2 zur Kontermutter 6 einstellbar ist, und dieser einstellbare Abstand L ist der Gerätehub (die Schlepplänge) für den Nietvorgang. Der Abstand L entspricht im in Fig. 2a gezeigten Ausführungsbeispiel dem maximalen Gerätehub. Die Einstellung erfolgt durch Drehung des Mundstücks 2. Ist das Mundstück 2 durch Rechtsdrehung mit seiner Hinterschneidung 2' bis in Anlage an die Kontermutter 6 gebracht, sind der Abstand L und damit der Gerätehub gleich Null (Nullstellung). Auf dem Weg in diese Stellung verschiebt das Mundstück 2 über die Druckscheibe 10, die Lagerkugeln 9 und den Druckring 11 das Zugstück 4 und damit den Anschlagring 27 nach rückwärts, d.h. in Richtung Druckluftmotor 37, 38. Aus der Nullstellung wiederum kann durch Linksdrehung des Mundstücks 2 der Abstand L auf das gewünschte Maß, bis zum maximalen Gerätehub, eingestellt werden, wobei sich Druckscheibe 10, Lagerkugeln 9, Druckring 11, Zugstück 4 und Anschlagring 27 in entgegengesetzter Richtung bewegen. Der Ringraum 31 bietet dabei den erforderlichen Freiraum für die Vor- und Rückbewegung des Anschlagrings 27.

## Patentansprüche

1. Pneumatisch-hydraulisches Setzgerät für Blindnietmuttern bestehend aus einem pneumatisch-hydraulischen Übersetzungssystem (B, C) und einem mit diesem pneumatisch und hydraulich verbundenen Gerätekopf (A), in welchem eine Zugvorrichtung, die einen aus dem Mundstück (2) des Gerätekopfs (A) herausragenden Gewindedorn (7) trägt zur Verarbeitung einer auf den Gewindedorn (7) aufgeschraubten Blindnietmutter infolge einer einzigen Hubbewegung des Pneumatik-Druckkolbens (82) des pneumatisch-hydraulischen Übersetzungssystems (B, C) gegen eine Rückstellkraft axial in den Gerätekopf (A) um das für den Setzvorgang nötige Maß hinein bewegbar ist, wobei das den Gewindedorn (7) tragende Teil der Zugvorrichtung für das Auf- und Abdrillen der Blindnietmutter durch einen im Gerätekopf (A) untergebrachten Druckluftmotor (37, 38) über ein Untersetzungsgetriebe (45) antreibbar ist, die sich drehenden Teile in Lauflagern gelagert sind und dem Druckluftmotor (37, 38) vor dem eigentlichen Nietvorgang durch ein durch Druck betätigbares Steuerventil (55) Druckluft zum Aufdrillen der Blindnietmutter und nach dem Nietvorgang Druckluft zum Abdrillen der Blindnietmutter zuführbar ist, sowie einer Ventilanordnung zur pneumatischen Steuerung des Antriebs, **dadurch gekennzeichnet,** daß durch das Steuerventil (55) nur die Druckmittelverbindung (64, 72, 73, 61, 60, 52, 56, 57, 58, 59) zwischen der Eintrittsöffnung für den Aufdrillvorgang des Druckluftmotors (37, 38) und der Druckluftquelle steuerbar ist und nach erfolgtem Nietvorgang bei Entlastung des Betätigungsorgans (119') eine während des Nietvorgangs unterbrochene Verbindung zwischen der Eintrittsöffnung des Druckluftmotors (37, 38) für dessen Rückwärtsdrehung und den Pneumatikkammern (88) des pneumatischen Teils (C) des Übersetzungssystems herstellbar ist, um die für den Nietvorgang selbst in die bzw. den Pneumatikkammern eingeleitete und gespeicherte Druckluft im Druckluftmotor zu führen, und daß in einer pneumatischen Verbindung (51, 31, 14, 20, 116, 99) zwischen der Eintrittsöffnung des Druckluftmotors (37, 38) für dessen Rückwärtsdrehung und der Druckluftquelle ein in Ruhestellung geschlossenes, durch in den Pneumatikkammern gespeicherte Druckluft betätigbares Nachspeiseventil (120) zum Einspeisen zusätzlicher, für den Abdrillvorgang notwendiger Druckluft aus der Druckluftquelle angeordnet ist.

2. Setzgerät nach Anspruch 1, dadurch gekennzeichnet, daß der Ventilkörper (55) in Ruhe- oder Absperrstellung um ein gewisses Maß aus dem Gehäuse (33) des Steuerventils (55) herausragt.

3. Setzgerät nach Anspruch 2, dadurch gekennzeichnet, daß seitlich am Ventilgehäuse (33) ein sich über das Steuerventil (55) erstreckender Betätigungshebel (62) schwenkbar angelenkt ist, der sich bei leichtem Druck auf sein freies Ende an den aus dem Ventilgehäuse (33) herausragenden Ventilkörper (55) anlegt, wodurch das Steuerventil (55) betätigbar ist.

4. Setzgerät nach einem der Ansprüche 1 bis 3, dadurch gekennzeichnet, daß das Steuerventil (55) in einem um das Gehäuse (32) des Druckluftmotors (37, 38) herum drehbaren Ventilgehäuse (33) angeordnet ist.

5. Setzgerät nach einem der Ansprüche 1 bis 4, dadurch gekennzeichnet, daß durch die Betätigung des Steuerventils (55) vor dem eigentlichen Nietvorgang die pneumatische Verbindung (64,72, 73, 61, 60, 52, 56, 57, 58, 59) zwischen einer ersten Eintrittsöffnung des Druckluftmotors (37, 38) (für Rechtsdrehung) und der Druckluftquelle herstellbar ist und daß nach vollzogenem Nietvorgang eine pneuamtische Verbindung (116, 20, 14, 31, 51) zwischen den Pneumatikkammern (88) des pneumatisch-hydraulischen Übersetzungssystems (C, B) und einer zweiten Eintrittsöffnung des Druckluftmotors (37, 38) (für Linksdrehung) herstellbar ist.

6. Setzgerät nach einem der Ansprüche 1 bis 5, dadurch gekennzeichnet, daß das Steuerventil (55) ein 3/2-Wege-Ventil ist.

7. Setzgerät nach einem der Ansprüche 1 bis 6, dadurch gekennzeichnet, daß zwischen der Außenwand des Motorgehäuses (32) und der Innenwand des um dasselbe drehbaren Ventilgehäuses (33) ein beidseitig abgedichteter Ringraum (52, 52') besteht, der durch eine pneumatische Verbindung (60, 61, 73, 72, 70, 64, 97, 93) ständig mit der Druckluftquelle verbunden ist und in den eine die Wand des Ventilgehäuses (33) durchstoßende Bohrung (54) mündet, in welcher der Ventilkörper des Steuerventils (55) verschiebbar angeordnet ist, und daß aus dieser Bohrung (54) eine Verbindungsbohrung (56) zu einem weiteren, beidseitig abgedichteten Ringraum (57) zwischen der Außenfläche des Motorgehäuses (32) und der Innenfläche des Ventilgehäuses (33) und von dort Verbindungsbohrungen (58, 59) im Motorgehäuse (32) und in dem einen Lagerflansch (36) des Druckluftmotors (37, 38) zu dessen erster Eintrittsöffnung führen.

8. Setzgerät nach Anspruch 7, dadurch gekennzeichnet, daß sowohl die Innenkante als auch die Außenkante der die Wand des Ventilgehäuses (33) durchstoßenden Bohrung (54) als Ventilsitz für den Ventilkörper des Steuerventils (55) ausgebildet sind und dieser am inneren, im Ringraum (52, 52') gelegenen Ventilsitz die Verbindung zwischen der ersten Eintrittsöffnung des Druckluftmotors (37, 38) und der Druckluftquelle in seiner unbetätigten Stellung unterbricht und in seiner betätigten Stellung herstellt und am äußeren Ventilsitz die Verbindung zwischen der ersten Eintrittsöffnung des Druckluftmotors (37, 38) und der Atmosphäre in seiner unbetätigten Stellung herstellt und in seiner betätigten Stellung unterbricht.

9. Setzgerät nach einem der Ansprüche 3 bis 8, dadurch gekennzeichnet, daß der Ringraum (52) zwischen Motorgehäuse (32) und Ventilgehäuse (33) im Bereich der den Ventilkörper des Steuerventils (55) aufnehmenden Bohrung (54) durch eine Ringnut in der Innenfläche des Ventilgehäuses (33) und/oder in der Außenfläche des Motorgehäuses (32) erweitert (52') ist.

10. Setzgerät nach Anspruch 1, dadurch gekennzeichnet, daß das Steuerventil (55') durch Druckluft betätigbar ist.

11. Setzgerät nach Anspruch 10, dadurch gekennzeichnet, daß das Steuerventil in den Gerätekopf (A) integriert ist und aus einem Ventilgehäuse (33') mit einem in diesem koaxial bewegbar angeordneten Ventilkörper (55') besteht.

12. Setzgerät nach Anspruch 10 oder 11, dadurch gekennzeichnet, daß der Ventilkörper (55') des Steuerventils mittels eines im Bereich des oder nahe (128) dem Betätigungsorgan(s) (119') für die Einleitung des Nietvorgangs des Setzgeräts angeordneten Betätigungsorgans (62') betätigbar ist.

13. Setzgerät nach einem der Ansprüche 10 bis 12, dadurch gekennzeichnet, daß der Ventilkörper (55') durch Zuschaltung von Druckluft mittels seines Betätigungsorgans (62') betätigbar ist.

14. Setzgerät nach einem der Ansprüche 10 bis 13, dadurch gekennzeichnet, daß das Betätigungsorgan für das Steuerventil (55') in einer Bohrung (129) im, am oder nahe dem Gerätekopf (A) des Setzgeräts angeordnet ist und daß Mittel (62', 130) vorgesehen sind, mittels derer ein Druckluftstrom unterbindbar ist.

15. Setzgerät nach Anspruch 14, dadurch gekennzeichnet, daß das Betätigungsorgan aus wenigstens einer Hülse (62') besteht, mittels derer durch Fingerdruck eine Druckfeder (130) in Blockstellung bringbar und so der Druckluftstrom unterbindbar ist.

16. Setzgerät nach einem der Ansprüche 10 bis 15, gekennzeichnet durch eine pneumatische Verbindung (129, 133, 134, 144, 141, 138, 145, 135) von dem Betätigungsorgan (62') zu dem Ventilkörper (55') des Steuerventils und von diesem (durch 150, 58', 59) zur einen Eintrittsöffnung zum Rotor (37) des Druckluftmotors (37, 38).

17. Setzgerät nach Anspruch 16, dadurch gekennzeichnet, daß die pneumatische Verbindung zwischen dem Betätigungsorgan (62') des Steuerventils (55') und der einen Eintrittsöffnung zum Rotor (37) des Druckluftmotors (37, 38) ihrerseits pneumatische Verbindung (135, 146, 60', 61, 73, 72, 64) zur Druckluftquelle hat.

18. Setzgerät nach einem der Ansprüche 10 bis 17, dadurch gekennzeichnet, daß der Ventilkörper (55') des Steuerventils mittels Druckluft in Ausgangsstellung (Bereitschaftsstellung) haltbar ist.

19. Setzgerät nach Anspruch 18, dadurch gekennzeichnet, daß zwischen Ventilkörper (55') und Ventilgehäuse (33') ein an seinem hinteren Ende geschlossener Ringraum (138) besteht, daß der Ventilkörper (55') in diesem Ringraum (138) etwa in seinem mittleren Bereich gegen das Ventilgehäuse (33') abgedichtet (140) ist und hinter dieser Abdichtung (140) eine äußere Abstufung (147) aufweist und daß in den so gebildeten Teilraum des Ringraums (138) Druckluft aus der pneumatischen Verbindung (135, 146, 60', 61, 73, 72, 64) zur Druckluftquelle einleitbar ist.

20. Setzgerät nach einem der Ansprüche 10 bis 19, dadurch gekennzeichnet, daß bei Zuschaltung von Druckluft, mittels des Betätigungsorgans (62') des Steuerventils der Ventilkörper (55') infolge des Flächenverhältnisses zwischen der vorderen Fläche (Fa) und der kleineren Fläche (Fc) der äußeren Abstufung (147) des Ventilkörpers (55') in seine Schaltstellung zur Einleitung des Aufdrillens der Blindnietmutter bewegbar ist.

21. Setzgerät nach einem der Ansprüche 4 bis 20, dadurch gekennzeichnet, daß von der zweiten Eintrittsöffnung des Druckluftmotors (37, 38) eine pneumatische Verbindung (51, 31, 14, 20, 116) besteht zu dem einen Anschluß der Ventilanordnung (92), durch dessen Betätigung für den eigentlichen Nietvorgang Druckluft in die auf der Rückseite des Pneumatik-Druckkolbens (82) des pneumatisch-hydraulischen Übersetzungssystems (C, B) gelegene Pneumatikkammer einleitbar ist, und daß die Ventilanordnung (92) in seiner Ausgangsstellung die auf der Rückseite des Pneumatik-Druckkolbens (82) gelegene Pneumatikkammer mit der pneumatischen Verbindungsleitung (51, 31, 14, 20, 116) zur zweiten Eintrittsöffnung des Druckluftmotors (37, 38) verbindet und in betätigtem Zustand von ihr trennt.

22. Setzgerät nach Anspruch 21, dadurch gekennzeichnet, daß die pneumatische Verbindung zwischen der zweiten Eintrittsöffnung des Druckluftmotors (37, 38) zu dem einen Anschluß der Ventilanordnung (92) durch eine Längsbohrung (51) im Motorgehäuse (32), den hinter der Zugvorrichtung (4, 15) für den Gewindedorn (7) liegenden Gehäuseraum (31), durch die Zugvorrichtung (4, 15) hindurch in einen diese umgebenden, in beide Längsrichtungen abgedichteten Gehäuseringraum (20) des Gerätekopfs (A) und von dort durch eine Bohrung (116) im Gehäuse des pneumatisch-hydraulischen Übersetzungssystems (B, C) verläuft.

23. Setzgerät nach Anspruch 22, dadurch gekennzeichnet, daß die Zugvorrichtung (4, 15) mehrteilig ausgebildet ist und im wesentlichen aus einem hohlen Zugstück (4), in dessen eines Ende der aus dem Mundstück (2) des Gerätekopfs (A) herausragende Gewindedorn (7) eingeschraubt ist und in dessen anderes Ende eine von dem Druckluftmotor (37, 38) antreibbare Welle (47) eingreift, und aus einem dieses Zugstück (4) unter Belassung eines Passungsraums (14) ringförmig umgebenden, an der Gehäusewand dicht verschiebbaren Zugkolben (15) besteht, wobei das Zugstück (4) in Zugrichtung vor dem Zugkolben (15) einen Anschlag (27) trägt und der Zugkolben (15) in entgegengesetzter Richtung auf einem Anschlag (19) aufliegen kann und der Passungsraum (14) einen Teil der pneumatischen Verbindung zwischen der zweiten Eintrittsöffnung des Druckluftmotors (37, 38) und der Ventilanordnung (92) darstellt.

24. Setzgerät nach Anspruch 23, dadurch gekennzeichnet, daß der Zugkolben (15) entgegengesetzt zur Zugrichtung einen zum Zugstück (4) ebenfalls den Passungsraum (14) einhaltenden, rohrförmigen Fortsatz (16) aufweist, gegen den die die hydraulische Beaufschlagungsfläche des Zugkolbens (15) enthaltende Hydraulikkammer (75) durch eine in dem Anschlag (Mantelring 19) angeordnete (Stangen-) Dichtung abgedichtet ist, wobei die Verbindungsbohrung (74) vom Hydraulikraum (69) des pneumatisch-hydraulischen Übersetzungssystems (C, B) in die Hydraulikkammer (75) und die zur Ventilanordnung (92) führende Verbindungsbohrung (116) in den auf der anderen Seite des Anschlags (Mantelrings) (19) liegenden Gehäuseringraum (20) mündet.

25. Setzgerät nach Anspruch 23 oder 24, dadurch gekennzeichnet, daß in Zugrichtung vor dem Zugkolben (15) ein entgegen der Zugrichtung mit Druckluft beaufschlagbarer, ringförmiger Rückstellkolben (28) gegen Gehäusewand und Zugstück (4) dicht verschiebbar angeordnet ist und ein von diesem umgebener, zum Zugkolben (15) und damit zum Passungsraum (14) offener Ringraum (31) durch ein die Pneumatikkammer (73) zwischen Rückstellkolben (28) und Motorgehäuse (32) durchragendes Kanalrohr (51) mit einer zur zweiten Eintrittsöffnung des Druckluftmotors (37, 38) führenden Verbindungsbohrung im Motorgehäuse (32) verbunden ist.

26. Setzgerät nach einem der Ansprüche 1 bis 25, dadurch gekennzeichnet, daß zwischen der zweiten Eintrittsöffnung des Druckluftmotors (37, 38) und der Druckluftquelle eine pneumatische Verbindung (51, 31, 14, 20, 116, 99) besteht, in die das in Ruhestellung geschlossene und nach vollzogenem Nietvorgang durch die zuvor für den Nietvorgang in das pneumatisch-hydraulische Übersetzungssystem (C, B) eingeleitete und gespeicherte Druckluft betätigbare Nachspeiseventil (120) einschaltbar ist.

27. Setzgerät nach Anspruch 26, dadurch gekennzeichnet, daß das Nachspeiseventil (120) einen als Differenzkolben ausgebildeten Ventilkörper (125) aufweist, dessen kleinere Beaufschlagungsfläche (F5) in einem mit der Druckluftquelle ständig verbundenen Ventilraum (123) am Boden des Ventilgehäuses (98) liegt und dessen größere Beaufschlagungsfläche (F6) in einem nach vollzogenem Nietvorgang durch die Ventilanordnung (92) mit der auf der Rückseite des Pneumatik-Druckkolbens (82) gelegenen Pneumatikkammer des pneumatisch-hydraulischen Übersetzungssystems (B, C) verbindbaren Raum (88) liegt.

28. Setzgerät nach Anspruch 27, dadurch gekennzeichnet, daß die größere Beaufschlagungsfläche (F6) des Ventilkörpers (125) in der vor dem Pneumatik-Druckkolben (82) liegenden Pneumatikkammer (88) liegt.

29. Setzgerät nach Anspruch 27 oder 28, dadurch gekennzeichnet, daß der Betätigungshub des Ventilkörpers (125) durch eine von außen zugängliche Einstellschraube (127) am Boden des Ventilgehäuses (98) bzw. des Ventilraums (123) einstellbar ist.

30. Setzgerät nach Anspruch 27 oder 28, dadurch gekennzeichnet, daß der Ventilkörper (125) in einem abgestuften Ventilzylinder (121) verschiebbar ist und daß ein bei angehobenem Ventilkörper (125) mit dem Ventilraum (123) am Gehäuseboden, d.h. mit Druckluft verbundener Ringraum (126) durch Bohrungen (124) im Ventilzylinder (121) verbunden ist mit einem Ringraum (122) in der Mantelfläche des Ventilzylinders (121), der seinerseits verbunden ist mit einer pneumatischen Verbindungsbohrung (116).

31. Setzgerät nach einem der Ansprüche 26 bis 30, dadurch gekennzeichnet, daß das Nachspeiseventil (120) ein 2/2-Wege-Ventil ist.

32. Setzgerät nach einem der Ansprüche 1 bis 31, dadurch gekennzeichnet, daß die Ventilanordnung (92) ein 4/2-Wege-Ventil ist.

## Claims

1. Pneumatic-hydraulic setting tool for blind rivet nuts, comprising a pneumatic-hydraulic gearing system (B, C) and a tool head (A) which is pneumatically and hydraulically connected to this system and in which a pulling device bearing a threaded tip which projects from the mouth piece (2) of the tool head (A) is movable, for processing a blind rivet nut which is screwed onto the threaded tip (7) by a single stroke of the pneumatic pressure piston (82) of the pneumatic-hydraulic gearing system (B, C) against the return force axially into the tool head (A) to the extent required for the setting process, in which respect the portion of the pulling device carrying the threaded tip (7), which portion screws the blind rivet nut in and out, is driven by a compressed-air motor (37, 38) which is accommodated in the tool head (A) via a reducing gear (45), the rotating members are mounted in bearings, and a pressure-operated control valve (55) feeds to the compressed-air motor (37, 38) air for drilling in the blind rivet nut prior to the actual riveting process, and compressed air for drilling out the blind rivet nut after the riveting process, and a valve arrangement for the pneumatic control of the drive, **characterised in that** the control valve (55) only controls the pressure-medium connection (64, 72, 73, 61, 60̸, 52, 56, 57, 58, 59) between the intake opening for the drilling-in process of the compressed-air motor (37, 38) and the compressed-air source, and that after completion of the riveting process on release of the operating member (119') a connection, which had been broken during the riveting process, between the intake opening of the compressed-air motor (37, 38) for its reverse rotation and the pneumatic chambers (88) of the pneumatic portion (C) of the gearing system is established in order to duct the compressed air, which has been fed into and stored in the pneumatic chamber(s) for the actual riveting process, into the compressed-air motor, and that an after-fill valve (120̸) for feeding additional compressed air for the drilling-out process from the compressed-air source, which valve is shut in the inoperative position and operated by compressed air stored in the pneumatic chambers, is arranged in a pneumatic connection (51, 31, 14, 20̸, 116, 99) between the intake opening of the compressed-air motor (37, 38) for its reverse rotation and the compressed-air source.

2. Setting tool according to claim 1, **characterised in that** the valve body (55) in its inoperative or shut position projects to a certain extent from the housing (33) of the control valve (55).

3. Setting tool according to claim 2, **characterised in that** an operating lever (62), extending at the side of the valve housing (33) over the control valve (55), is pivotably mounted, which on exertion of light pressure on its free end abuts the valve body (55) which projects from the valve housing (33), thereby operating the control valve (55).

4. Setting tool according to one of the claims 1 to 3, **characterised in that** the control valve (55) is arranged in a valve housing (33) which is rotatable around the housing (32) of the compressed-air motor (37, 38).

5. Setting tool according to one of claims 1 to 4, **characterised in that** the pneumatic connection (64, 72, 73, 61, 60̸, 52, 56, 57, 58, 59) between a first intake opening of the compressed-air motor (37, 38) (for righthand rotation) and the compressed-air source is established by operating the control valve (55) prior to the actual riveting process, and that after completion of a riveting process a pneumatic connection (116, 20̸, 14, 31, 51) between the pneumatic chambers (88) of the pneumatic-hydraulic gearing system (C, B) and a second intake opening of the compressed-air motor (37, 38) (for lefthand rotation) is established.

6. Setting tool according to one of the claims 1 to 5, **characterised in that** the control valve (55) is a 3/2-way valve.

7. Setting tool according to one of the claims 1 to 6, **characterised in that** there is an annular space (52, 52'), which is sealed on both sides, between the outside wall of the motor housing (32) and the inside wall of the valve housing (33) which is rotatable therearound, which space is permanently connected to the compressed-air source by a pneumatic connection (60̸, 61, 73, 72, 70̸, 64, 97, 93) and into which terminates a bore (54) which penetrates the wall of the valve housing (33) and in which the valve body of the control valve (55) is displaceably arranged, and that from this bore (54) a connecting bore (56) leads to a further annular space (57), which is sealed on both sides, between the outside surface of the motor housing (32) and the inside surface of the valve housing (33), and from there connecting bores (58, 59) in the motor housing (32) and in the one mounting flange (36) of the compressed-air motor (37, 38) lead to its first intake opening.

8. Setting tool according to claim 7, **characterised in that** both the inside edge and the outside edge of the bore (54), which penetrates the wall of the valve housing (33), are constructed to be a valve seat of the valve body of the control valve (55), and that this shuts the connection between the first intake opening of the compressed-air motor (37, 38) and the compressed-air source in its inoperative position at the inner valve in the annular space (52, 52') and opens it in its operative position, and establishes at its outer valve seat the connection between the first intake opening of the compressed-air motor (37, 38) and the atmosphere in its inoperative position, and shuts it in its operative position.

9. Setting tool according to one of the claims 3 to 8, **characterised in that** the annular space (52) between the motor housing (32) and the valve housing (33) in the region of the bore (54) which accommodates the valve body of the control valve (55) is widened (52') by an annular groove in the inner surface of the valve housing (33) and/or in the outer surface of the motor housing (32).

10. Setting tool according to claim 1, **characterised in that** the control valve (55') is operated by compressed air.

11. Setting tool according to claim 10̸, **characterised in that** the control valve is integrated in the tool head (A), comprising a valve housing (33') with a valve body (55') arranged to be coaxially movable therein.

12. Setting tool according to claim 10̸ or 11, **characterised in that** the valve body (55') of the control valve is operated by means of an operating element (62') which is arranged in the region of, or near (128) the operating element(s) (119') for initiating the riveting process of the setting tool.

13. Setting tool according to one of the claims 10̸ to 12, **characterised in that** the valve body (55') is operated by feeding compressed air by means of its operating element (62').

14. Setting tool according to one of the claims 10̸ to 13, **characterised in that** the operating element for the control valve (66') is arranged in a bore (129) in, at or near the tool head (A) of the setting tool, and that means (62', 130̸) are provided for shutting off the compressed-air flow.

15. Setting tool according to claim 14, **characterised in that** the operating element comprises at least one sleeve (62'), by means of which finger pressure can transport a pressure spring (130) into a locking position, thereby shutting off the compressed-air flow.

16. Setting tool according to one of the claims 10̸ to 15, **characterised by** a pneumatic connection (129, 133, 134, 144, 141, 138, 145, 135) from the operating element (62') to the valve body (55') of the control valve and from the latter (via 150̸, 58', 59) to the one intake opening to the rotor (37) of the compressed-air motor (37, 38).

17. Setting tool according to claim 16, **characterised in that** the pneumatic connection between the operating element (62') of the control valve (55') and the one intake opening to the rotor (37) of the compressed-air motor (37, 38) itself is pneumatically connected (135, 146, 60̸', 61, 73, 72, 64) to the compressed-air source.

18. Setting tool according to one of the claims 10̸ to 17, **characterised in that** the valve body (55') of the control valve is held in the initial position (standby position) by compressed air.

19. Setting tool according to claim 18, **characterised in that** there is an annular space (138), which is closed at its rear end, between the valve body (55') and the valve housing (33'), that the valve body (55') is sealed (140̸) towards the valve housing (33') approximately in its middle region in the annular space (138), having behind this seal (140̸) an outer shoulder (147), and that compressed air from the pneumatic connection (135, 146, 60̸', 61, 73, 72, 64) is ducted in the thus formed sectional space of the annular space (138) to the compressed-air source.

20. Setting tool according to one of claims 10̸ to 19, **characterised in that,** when switching-in compressed air by means of the operating element (62') of the control valve, the valve body (55') is movable into its switch position for initiating the drilling in of the blind-rivet nut due to the surface relation between the frontal surface (Fa) and the smaller surface (Fc) of the outer shoulder (147) of the valve body (55').

21. Setting tool according to one of claims 4 to 20̸, **characterised in that** there is a pneumatic connection (51, 31, 14, 20̸, 116) from the second intake opening of the compressed-air motor (37, 38) to the one connection of the valve arrangement (92), the operation of which ducts compressed for the actual riveting process into the pneumatic chamber which is located on the rear side of the pneumatic pressure piston (82) of the pneumatic-hydraulic gearing system (C, B), and that the valve arrangement (92) in its initial position connects the pneumatic chamber which is located on the rear side of the pneumatic pressure piston (82) with the pneumatic connecting line (51, 31, 14, 20̸, 116) to the second intake opening of the compressed-air motor (37, 38), and separates it in the operated position.

22. Setting tool according to claim 21, **characterised in that** the pneumatic connection between the second intake opening of the compressed-air motor (37, 38) to the connection of the valve arrangement (92) extends through a longitudinal bore (51) in the motor housing (32), the housing space (31) for the threaded tip (7) located behind the pulling device (4, 15), through the pulling device (4, 15) into an annular space of the housing (20̸) of the tool head (A), which space surrounds the latter and is sealed in both longitudinal directions, and from there through a bore (116) in the housing of the pneumatic-hydraulic gearing system (B, C).

23. Setting tool according to claim 22, **characterised in that** the pulling device (4, 15) is constructed of several sections and substantially consisting of a hollow pulling member (4), into the one end of which is screwed the threaded pin (7) which protrudes from the mouth piece (2) of the tool head (A), and into the other end of which engages a shaft (47) driven by the compressed air motor (37, 38), and of a pulling piston (15), which annularly surrounds this pulling member (4) whilst maintaining a play space (14) and is displaceable close to the housing wall, whereby the pulling member (4) has a stop (27) in front of the pulling piston (15), as seen in the pulling direction, and the pulling piston (15) can abut a stop (19) in the opposite direction, and the play space (14) is a part of the pneumatic connection between the second input opening of the compressed-air motor (37, 38) and the valve arrangement (92).

24. Setting tool according to claim 23, **characterised in that** the pulling piston (15) has in opposition to the pulling direction a tubular extension (16), which also maintains the play space (14) relative to the pulling member (4) and against which the hydraulic chamber (75) with the hydraulic loading surface of the pulling piston (15) is sealed by means of a (rod) seal arranged in the stop (casing ring 19), whereby the connecting bore (74) from the hydraulic space (69) of the pneumatic-hydraulic gearing system (C, B) terminates in the hydraulic chamber (75), and the connecting bore (116) leading to the valve arrangement (92) terminates in the annular space of the housing (20̸) located on the other side of the stop (casing ring)(10̸).

25. Setting tool according to claim 23 or 24, **characterised in that** in front of the pulling piston (15), seen in the pulling direction, an annular return piston (28), which is loaded by compressed air in opposition to the pulling direction, is displaceable close to the housing wall and the pulling member (4), and that a thereby surrounded annular space (15), which is open towards the pulling piston (15) and thus towards the play space (14), is connected by a channel pipe (51), which extends through the pneumatic chamber (73) between the return piston (28) and the motor housing (32), to a connecting bore in the motor housing (32) leading to the second intake opening of the compressed-air motor (37, 38).

26. Setting tool according to one of claims 1 to 25, **characterised in that** there is a pneumatic connection (51, 31, 14, 20̸, 116, 99) between the second intake opening of the compressed-air motor (37, 38) and the compressed-air source, into which connection is switched the after-fill valve (120̸), which is shut in its inoperative position and operated after completed riveting by air which had previously been fed into, and stored in the pneumatic-hydraulic gearing system (C, B) for the riveting process.

27. Setting tool according to claim 26, **characterised in that** the after-fill valve (120̸) has a valve body (125), which is constructed as a differential piston, the smaller loading surface (F5) of which is positioned at the bottom of the valve housing (98) in a valve area (123) which is permanently connected to the compressed-air source, and the larger loading surface (F6) of which is positioned in an area (88), which is connectable after completed riveting by the valve arrangement (92) to the pneumatic chamber of the pneumatic-hydraulic gearing system (B, C), located at the rear side of the pneumatic pressure piston (82).

28. Setting tool according to claim 27, **characterised in that** the larger loading surface (F6) of the valve body (125) is located in the pneumatic chamber (88) in front of the pneumatic pressure piston (82).

29. Setting tool according to claim 27 or 28, **characterised in that** the operating stroke of the valve body (125) is adjustable by means of an externally accessible adjusting screw (127) at the bottom of the valve housing (98) or the valve area (123).

30. Setting tool according to claim 27 or 28, **characterised in that** the valve body (125) is displaceable in a stepped valve cylinder (121), and that an annular space (126), which is connected to the valve area (123) at the housing bottom, i.e connected to compressed air, when the valve body (125) is lifted, is connected through bores (124) in the valve cylinder (121) to an annular space (122) in the casing surface of the valve cylinder (121), which is itself connected to a pneumatic connection bore (116).

31. Setting tool according to claims 26 to 30̸, **characterised in that** the after-fill valve (120̸) is a 2/2-way valve.

32. Setting tool according to one of the claims 1 to 31, **characterised in that** the valve arrangement (92) is a 4/2-way valve.

## Revendications

1. Appareil pneumatique-hydraulique pour la pose de rivets-écrous borgnes, comportant un système de transmission pneumatique-hydraulique (B, C) et une tête d'appareil (A), reliée à celui-ci de manière pneumatique et hydraulique, dans lequel un dispositif de traction portant une broche filetée (7) qui fait saillie à partir de l'embouchure (2) de la tête d'appareil (A), est apte, en vue de transformer un rivet-écrou borgne vissé sur la broche filetée (7), à être entré dans la tête d'appareil (A), suivant le degré nécessaire à la pose, axialement à l'encontre d'une force de rappel, à la suite d'une seule course du piston de pression pneumatique (82) du système de transmission pneumatique-hydraulique (B, C), étant précisé que l'élément, portant la broche filetée (7), du dispositif de traction prévu pour serrer et desserrer par torsion le rivet-écrou, est apte à être entraîné, par l'intermédiaire d'un mécanisme démultiplicateur (45), par un moteur à air comprimé (37, 38) logé dans la tête d'appareil (A), que les éléments rotatifs sont montés dans des paliers de roulement, que le moteur (37, 38) est apte à être alimenté en air comprimé par une soupape de commande (55) apte à être actionnée par pression, en vue de serrer le rivet-écrou borgne, avant l'opération de rivetage proprement dite, et en vue de desserrer l'écrou de rivetage, après l'opération de rivetage, et un dispositif de soupape est aussi apte à être alimenté en air comprimé en vue de la commande pneumatique du mécanisme d'entraînement, caractérisé en ce que seul le raccord de moyens de pression (64, 72, 73, 61, 60, 52, 56, 57, 58, 59) prévu entre l'orifice d'entrée pour l'opération de serrage du moteur à air comprimé (37, 38) et la source d'air comprimé est apte à être commandé par la soupape de commande (55), et, une fois le rivetage achevé, une liaison interrompue pendant le rivetage entre l'orifice d'entrée du moteur à air comprimé (37, 38), prévu pour la marche en sens inverse de celui-ci, et les chambres pneumatiques (88) de l'élément pneumatique (C) du système de transmission, peut être réalisée lorsque l'organe d'actionnement (119') est relâché, afin d'amener vers le moteur à air comprimé l'air comprimé introduit et stocké dans la ou les chambres pneumatiques pour l'opération de rivetage proprement dite, et en ce qu'il est prévu, dans un raccordement pneumatique (51, 31, 14, 20, 116, 99) entre l'orifice d'entrée du moteur à air comprimé (37, 38), prévu pour la marche en sens inverse de celui-ci, et la source d'air comprimé, une soupape de réalimentation (12O), fermée, en position d'arrêt, apte à être actionnée par de l'air comprimé stocké dans les chambres pneumatiques, et destinée à amener, à partir de la source d'air comprimé, de l'air comprimé supplémentaire nécessaire au desserrage.

2. Appareil de pose selon la revendication 1, caractérisé en ce que le corps de soupape (55), en position d'arrêt ou d'obturation, dépasse de l'enveloppe (33) de la soupape de commande (55) suivant un certain degré.

3. Appareil de pose selon la revendication 2, caractérisé en ce qu'il est prévu, sur le côté de l'enveloppe de soupape (33), un levier d'actionnement (62) s'étendant au-dessus de la soupape de commande (55) et articulé de façon pivotante, qui, en présence d'une légère pression sur son extrémité libre, s'applique contre le corps de soupape (55) dépassant de l'enveloppe de soupape (33), moyennant quoi la soupape de commande (55) est apte à être actionnée.

4. Appareil selon l'une des revendications 1 à 3, caractérisé en ce que la soupape de commande (55) est disposée dans une enveloppe de soupape (33) apte à pivoter autour de l'enveloppe (32) du moteur à air comprimé (37, 38).

5. Appareil de pose selon l'une des revendications 1 à 4, caractérisé en ce que, par l'actionnement de la soupape de commande (55) avant l'opération de rivetage proprement dite, le raccordement pneumatique (64, 72, 73, 61, 60, 52, 56, 57, 58, 59) peut être réalisé entre un premier orifice d'entrée du moteur à air comprimé (37, 38) (pour une rotation vers la droite) et la source d'air comprimé, et en ce que, après achèvement de l'opération de rivetage, un raccordement pneumatique (116, 20, 14, 31, 51) peut être réalisé entre les chambres pneumatiques (88) du système de transmission pneumatique-hydraulique (C, B) et un second orifice d'entrée du moteur à air comprimé (37, 38) (pour une rotation vers la gauche).

6. Appareil de pose selon l'une des revendications 1 à 5, caractérisé en ce que la soupape de commande (55) consiste en une soupape 3/2 voies.

7. Appareil de pose selon l'une des revendications 1 à 6, caractérisé en ce qu'il est prévu, entre la paroi extérieure de l'enveloppe de moteur (32) et la paroi intérieure de l'enveloppe de soupape (33) apte à pivoter autour de celle-ci, un espace annulaire (52, 52'), rendu étanche des deux côtés, qui est relié en permanence, par un raccordement pneumatique (60, 61, 73, 72, 70, 64, 97, 93), à la source d'air comprimé, et dans lequel débouche un perçage (54) traversant la paroi de l'enveloppe de soupape (33) et renfermant de façon mobile le corps de la soupape de commande (55), et en ce que, à partir de ce perçage (54), un perçage de raccordement (56) mène à un second espace annulaire (57) rendu étanche des deux côtés et prévu entre la surface extérieure de l'enveloppe de moteur (32) et la surface intérieure de l'enveloppe de soupape (33) et, de là, des perçages de raccordement (58, 59) ménagés dans l'enveloppe de moteur (32) et dans l'une des brides d'appui (36) du moteur à air comprimé (37, 38) mènent au premier orifice d'entrée de celui-ci.

8. Appareil de pose selon la revendication 7, caractérisé en ce les bords interne et externe du perçage (54) traversant la paroi de l'enveloppe de soupape (33) sont conçus comme un siège de soupape pour le corps de la soupape de commande (55), et ledit corps de soupape interrompt, au niveau du siège de soupape intérieur situé dans l'espace annulaire (52, 52'), le raccordement entre le premier orifice d'entrée du moteur à air comprimé (37, 38) et la source d'air comprimé, en position non actionnée, et réalise ledit raccordement en position actionnée, tandis qu'au niveau du siège de soupape extérieur, il réalise le raccordement entre le premier orifice d'entrée du moteur à air comprimé (37, 38) et l'atmosphère, en position non actionnée, et interrompt ledit raccordement en position actionnée.

9. Appareil de pose selon l'une des revendications 3 à 8, caractérisé en ce que l'espace annulaire (52) prévu entre l'enveloppe de moteur (32) et l'enveloppe de soupape (33) est élargi (52'), dans la zone du perçage (54) recevant le corps de la soupape de commande (55), par une rainure annulaire ménagée dans la surface intérieure de l'enveloppe de soupape (33) et/ou dans la surface extérieure de l'enveloppe de moteur (32).

10. Appareil de pose selon la revendication 1, caractérisé en ce que la soupape de commande (55') est apte à être actionnée par de l'air comprimé.

11. Appareil selon la revendication 10, caractérisé en ce que la soupape de commande est intégrée dans la tête d'appareil (A) et se compose d'une enveloppe de soupape (33') renfermant, mobile coaxialement, un corps de soupape (55').

12. Appareil selon la revendication 10 ou 11, caractérisé en ce que le corps (55') de la soupape de commande est apte à être actionné à l'aide d'un organe d'actionnement (62') disposé dans la zone de l'organe d'actionnement (119'), ou à proximité (128) de celui-ci, en vue de lancer l'opération de rivetage réalisée par l'appareil de pose.

13. Appareil de pose selon l'une des revendications 10 à 12, caractérisé en ce que le corps de soupape (55') est apte à être actionné par la mise en circuit d'air conprimé à l'aide de son organe d'actionnement (62').

14. Appareil selon l'une des revendications 10 à 13, caractérisé en ce que l'organe d'actionnement prévu pour la soupape de commande (55') est disposé dans un perçage (129) prévu dans la tête (A) de l'appareil de pose, au niveau ou à proximité de celle-ci, et en ce qu'il est prévu des moyens (62', 130) à l'aide desquels un courant d'air comprimé peut être arrêté.

15. Appareil de pose selon la revendication 14, caractérisé en ce que l'organe d'actionnement se compose d'une ou plusieurs douilles (62') à l'aide desquelles, moyennant une pression du doigt, un ressort de pression (130) peut être amené en position de blocage et le courant d'air comprimé peut ainsi être arrêté.

16. Appareil de pose selon l'une des revendications 10 à 15, caractérisé par un raccordement pneumatique (129, 133, 134, 144, 141, 138, 145, 135) de l'organe d'actionnement (62') vers le corps (55') de la soupape de commande, et de celui-ci (par 150, 58', 59) vers un orifice d'entrée menant au rotor (37) du moteur à air comprimé (37, 38).

17. Appareil de pose selon la revendication 16, caractérisé en ce que le raccordement pneumatique entre l'organe d'actionnement (62') de la soupape de commande (55') et l'un des orifices d'entrée menant au rotor (37) du moteur à air comprimé (37, 38) possède lui-même un raccordement pneumatique (135, 146, 60', 61, 73, 72, 64) vers la source d'air comprimé.

18. Appareil de pose selon l'une des revendications 10 à 17, caractérisé en ce que le corps (55') de la soupape de commande est apte à être maintenu en position de départ (position d'attente) à l'aide d'air comprimé.

19. Appareil de pose selon la revendication 18, caractérisé en ce qu'il est prévu, entre le corps de soupape (55') et l'enveloppe de soupape (33'), un espace annulaire (138) fermé au niveau de son extrémité arrière, en ce que, dans cet espace annulaire (138), le corps de soupape (55') est rendu étanche (140), approximativement dans sa zone médiane, à l'encontre de l'enveloppe de soupape (33') et possède, derrière ce dispositif d'étanchéité (140), une partie étagée extérieure (147), et en ce que dans l'espace partiel de l'espace annulaire (138), ainsi défini, peut être introduit de l'air comprimé provenant du raccordement pneumatique (135, 146, 60', 61, 73, 72, 64) à la source d'air comprimé.

20. Appareil de pose selon l'une des re6vendications 10 à 19, caractérisé en ce que, lors de la mise en circuit d'air comprimé, le corps de soupape (55') peut être amené dans sa position de commutation, en vue de commencer le serrage du rivet-écrou borgne, à l'aide de l'organe d'actionnement (62') de la soupape de commande et grâce au rapport de surface entre la surface avant (Fa) et la surface plus petite (Fc) de la partie étagée extérieure (147) du corps de soupape (55').

21. Appareil de pose selon l'une des revendications 4 à 20, caractérisé en ce qu'il existe, à partir du second orifice d'entrée du moteur à air comprimé (37, 38), un raccordement pneumatique (51, 31, 14, 20, 116) vers l'une des connexions du dispositif de soupape (92), dont l'actionnement permet d'introduire, pour l'opération de rivetage proprement dite, de l'air comprimé dans la chambre pneumatique située sur le côté arrière du piston de pression pneumatique (82) du système de transmission pneumatique-hydraulique (C, B), et en ce que le dispositif de soupape (92) relie, en position de départ, la chambre pneumatique située sur le côté arrière du piston de pression pneumatique (82) à la conduite de raccordement pneumatique (51, 31, 14, 20, 116) menant au second orifice d'entrée du moteur à air conprimé (37, 38), et les sépare à l'état actionné.

22. Appareil de pose selon la revendication 21, caractérisé en ce que le raccordement pneumatique entre le second orifice d'entrée du moteur à air comprimé (37, 38) et l'une des connexions du dispositif de soupape (92) passe par un perçage longitudinal (51) ménagé dans l'enveloppe de moteur (32), par l'espace (31) de l'enveloppe situé derrière le dispositif de traction (4, 15) prévu pour la broche filetée (7), il traverse le dispositif de traction (4, 15) et pénètre dans un espace annulaire (20) de l'enveloppe de la tête d'appareil (A) entourant celui-ci et rendu étanche dans les sens longitudinaux et, de là, passe par un perçage (116) ménagé dans l'enveloppe du système de transmission pneumatique-hydraulique (B, C).

23. Appareil de pose selon la revendication 22, caractérisé en ce que le dispositif de traction (4, 15) est conçu en plusieurs parties et se compose essentiellement d'un élément de traction creux (4) dans la première extrémité duquel est vissée la broche filetée (7) dépassant de l'embouchure (2) de la tête d'appareil (A), et dans la seconde extrémité duquel est en prise un arbre (47) apte à être entraîné par le moteur à air comprimé (37, 38), et d'un piston de traction (15) entourant cet élément de traction (4) de façon annulaire, moyennant une sollicitation d'un espace d'ajustement (14), et mobile tout contre la paroi de l'enveloppe, étant précisé que l'élément de traction (4) porte, en amont du piston de traction (15) dans le sens de traction, une butée (27), que le piston de traction (15) peut reposer, dans le sens opposé sur une butée (19) et que l'espace d'ajustement (14) représente une partie du raccordement pneumatique entre le second orifice d'entrée du moteur à air comprimé (37, 38) et le dispositif de soupape (92).

24. Appareil de pose selon la revendication 23, caractérisé en ce que le piston de traction (15) possède, dans le sens opposé au sens de traction, le prolongement cylindrique (16) respectant également l'espace d'ajustement (14) et à l'encontre duquel la chambre hydraulique (75) contenant la surface d'admission hydraulique du piston de traction (15) est rendue étanche à l'aide d'un joint d'étanchéité (sous forme de tige) disposé dans la butée (enveloppe annulaire 19), le perçage de raccordement (74) débouchant, à partir de l'espace hydraulique (69) du système de transmission pneumatique-hydraulique (C, B), dans la chambre hydraulique (75) tandis que le perçage de raccordement (116) menant au dispositif de soupape (92) débouche dans l'espace annulaire d'enveloppe (20) situé de l'autre côté de la butée (enveloppe annulaire) (19).

25. Appareil de pose selon la revendication 23 ou 24, caractérisé en ce qu'il est prévu, en amont du piston de traction (15), dans le sens de traction, un piston de rappel annulaire (28), apte à être sollicité par de l'air comprimé dans le sens inverse du sens de traction, et disposé mobile tout contre la paroi d'enveloppe et l'élément de traction (4), et un espace annulaire (31) entouré par celui-ci et ouvert en direction du piston de traction (15) et, ainsi, en direction de l'espace d'ajustement (14), est relié à un perçage de raccordement ménagé dans l'enveloppe de moteur (32) et menant au second orifice d'entrée du moteur à air comprime' (37, 38), par un tube formant canal (51) traversant la chambre pneumatique (73), entre le piston de rappel (28) et l'enveloppe de moteur (32).

26. Appareil de pose selon l'une des revendications 1 à 25, caractérisé en ce qu'il est prévu, entre le second orifice d'entrée du moteur à air comprimé (37, 38) et la source d'air comprimé, un raccordement pneumatique (51, 31, 14, 20, 116, 99) dans lequel peut être insérée la soupape de réalimentation (120) qui est fermée, en position d'arrêt, et qui est apte à être actionnée, une fois le rivetage achevé, à l'aide de l'air comprimé introduit et stocké auparavant dans le système de transmission pneumatique-hydraulique (C, B) pour l'opération de rivetage.

27. Appareil de pose selon la revendication 26, caractérisé en ce que la soupape de réalimentation (120) possède un corps de soupape (125) conçu comme un piston compensateur dont la petite surface d'admission (F5) se trouve dans une chambre de soupape (123) placée au niveau du fond de l'enveloppe de soupape (98) et reliée en permanence à la source d'air comprimé, et dont la grande surface d'admission (F6) se trouve dans une chambre (88) apte à être reliée par le dispositif de soupape (92), une fois l'opération de rivetage achevée, à la chambre pneumatique du système de transmission pneumatique-hydraulique (B, C), située sur le côté arrière du piston de pression pneumatique (82).

28. Appareil de pose selon la revendication 27, caractérisé en ce que la grande surface d'admission (F6) du corps de soupape (125) se trouve dans la chambre pneumatique (88) située en amont du piston de pression pneumatique (82).

29. Appareil de pose selon la revendication 27 ou 28, caractérisé en ce que la course d'actionnement du corps de soupape (125) est réglable à l'aide d'une vis de réglage (127) accessible de l'extérieur, au fond de l'enveloppe de soupape (98), respectivement de la chambre de soupape (123).

30. Appareil de pose selon la revendication 27 ou 28, caractérisé en ce que le corps de soupape (125) est mobile dans un cylindre de soupape (121) étagé, et en ce qu'un espace annulaire (126) relié, quand le corps de soupape (125) est relevé, à la chambre de soupape (123), au niveau du fond de l'enveloppe, c'est-à-dire à de l'air comprimé, est relié, par des perçages (124) ménagés dans le cylindre de soupape (121), à un espace annulaire (122) prévu dans la surface extérieure du cylindre de soupape (121) qui est elle-même reliée à un perçage de raccordement pneumatique (116).

31. Appareil de pose selon les revendications 26 à 30, caractérisé en ce que la soupape de réalimentation (120) est une soupape 2/2 voies.

32. Appareil de pose selon l'une des revendications 1 à 31, caractérisé en ce que le dispositif de soupape (92) est une soupape 4/2 voies.
